# EUROPÄISCHE PATENTSCHRIFT

(11) **EP 2 851 108 B1**
(45) Veröffentlichungstag und Bekanntmachung des Hinweises auf die Patenterteilung: **21.12.2016**
(21) Anmeldenummer: 14405068.9
(22) Anmeldetag: 08.09.2014
(51) Int. Cl.: A63C 9/085, A63C 9/08, A63C 9/00

(54) **Vorderbacken für eine Skibindung**
Front jaw for ski binding
Mâchoire avant pour une fixation de ski

(30) Priorität: 11.09.2013 CH 15602013
(43) Veröffentlichungstag der Anmeldung: 25.03.2015
(73) Patentinhaber: Fritschi AG - Swiss Bindings, 3713 Reichenbach im Kandertal (CH)
(72) Erfinder: Fritschi, Andreas, 3600 Thun (CH); Ibach, Stefan, 3116 Kirchdorf (CH)
(74) Vertreter: Hoppler, Justin

(56) Entgegenhaltungen:
- EP-A1- 2 181 736
- EP-A2- 0 352 492
- DE-A1- 1 960 489
- DE-A1- 2 144 440
- DE-A1- 2 907 917
- FR-A1- 2 201 107
- FR-A1- 2 424 037
- FR-A2- 2 585 262
- FR-A2- 2 652 272
- JP-U- S5 120 468

## Beschreibung

### Technisches Gebiet

Die Erfindung betrifft einen Vorderbacken für eine Skibindung. Dieser Vorderbacken umfasst ein Sockelelement, ein Radiallager mit einer Schwenkachse, welche in einer im Wesentlichen vertikal ausgerichteten, in Skilängsrichtung verlaufenden Ebene angeordnet ist, ein elastisches Element, wenigstens zwei Stosselemente, welche um das Radiallager angeordnet sind, und ein Halteelement zum Halten eines Skischuhs im Bereich einer Skischuhspitze. Dabei ist das Halteelement durch das Radiallager um die Schwenkachse schwenkbar am Sockelelement gelagert und weist eine Halteposition zum Halten des Skischuhs auf. Zudem ist das Halteelement ausgehend von der Halteposition in Skiquerrichtung auf beide Seiten schwenkbar, wodurch eine seitliche Sicherheitsauslösung ermöglicht wird.

### Stand der Technik

Zum eingangs erwähnten technischen Gebiet gehörende Vorderbacken sind bekannt. Ein Beispiel eines solchen Vorderbackens ist in der DE 29 49 866 A1 der Etablissements François Salomon et Fils beschrieben. Dieser Vorderbacken umfasst ein Gehäuse, in dessen hinteren Bereich ein Zwischenstück angeordnet ist. An diesem Zwischenstück ist ein Halteteil zum Halten des vorderen Endes einer Skischuhsohle angebracht. Das Gehäuse weist in seinem vorderen Bereich eine Bohrung auf, in welcher ein Kolben in Längsrichtung des Gehäuses verschiebbar geführt und durch eine Feder mit einer nach hinten gerichteten Kraft beaufschlagt ist. Weiter weist das Gehäuse in einem zentralen Bereich eine nach unten offene Ausnehmung auf. In diese Ausnehmung greift ein Anlageteil ein, welches von einer an einem Ski befestigbaren Basisplatte nach oben zeigt. Der Kolben drückt mit einer Fläche von vorne nach hinten gerichtet gegen eine vordere Fläche des Anlageteils, sodass das Anlageteil gegen das Zwischenstück gedrückt wird. Daher liegt das Zwischenstück auf der breiten hinteren Seite des Anlageteils auf, wenn sich der Vorderbacken in einer Haltestellung zum Halten eines Skischuhs befindet. Ausgehend von dieser Haltestellung kann das Gehäuse bei einer seitlichen Sicherheitsauslösung zusammen mit dem Halteteil um das Anlageteil geschwenkt werden. Bei einer derartigen Schwenkbewegung wird auch das Zwischenstück gegenüber der hinteren Seite des Anlageteils geschwenkt, sodass es am seitlichen Rand der breiten hinteren Seite des Anlageteils abgestützt etwas nach hinten bewegt wird. Dies führt dazu, dass auch das Gehäuse und das Halteteil etwas in Skilängsrichtung gesehen nach hinten bewegt werden. Zudem wird mit der Schwenkbewegung auch der im Gehäuse angeordnete Kolben gegenüber dem Anlageteil verschwenkt. Dies führt dazu, dass die Fläche des Kolbens gegenüber der nach vorne ausgerichteten, vorderen Fläche des Anlageteils verkippt wird. Dadurch wird der Kolben im Gehäuse gegen die Kraft der Feder nach vorne bewegt. Entsprechend kann der Vorderbacken bei einem Stoss auf einen im Vorderbacken gehaltenen Skischuh eine Energie aufnehmen, bis es zu einer seitlichen Sicherheitsauslösung kommt.

Der Nachteil dieses Vorderbackens ist, dass die vom Vorderbacken aufnehmbare Energie nicht nur vom zurückgelegten Weg des Kolbens und der Kraft der Feder, sondern auch von äusseren Krafteinflüssen auf das Halteteil und das Gehäuse abhängt. Dies kommt daher, dass das Anlageteil zwischen dem Zwischenstück und dem Kolben eingeklemmt ist und dass das Halteteil, das Zwischenstück und das Gehäuse gegenüber dem Anlageteil in Skilängsrichtung bewegbar sind. Dadurch ändert eine nach vorne oder nach hinten gerichtete Krafteinwirkung auf das Halteteil oder das Gehäuse die vom Vorderbacken aufnehmbare Energie. Hinzu kommt, dass das Halteteil, das Zwischenstück und das Gehäuse bei einer Drehbewegung um das Anlageteil etwas nach hinten bewegt werden, wodurch das Halteteil nach hinten gegen den in der Skibindung gehaltenen Skischuh drückt und der Skischuh entsprechend eine nach vorne gerichtete Kraft auf das Halteteil bewirkt. Dadurch wird durch den in der Skibindung gehaltenen Skischuh auch ohne weitere Krafteinflüsse die vom Vorderbacken aufnehmbare Energie beeinflusst.

Ein Vorderbacken, welcher diesen Nachteil behebt, ist in der US 4,494,769 von Ste Look beschrieben. Dieser Vorderbacken umfasst ein Halteteil zum Halten des vorderen Endes einer Skischuhsohle, welches um eine vertikale Achse schwenkbar an einem Basisteil gelagert ist. In einem vorderen Bereich vor der vertikalen Achse weist dieses Halteteil eine ebene Fläche auf. Ein am Basisteil gelagerter und in Skilängsrichtung verschiebbarer Kolben, welcher durch zwei Federn mit einer von vorne nach hinten gerichteten Kraft beaufschlagt ist, drückt von vorne gegen diese ebene Fläche im vorderen Bereich des Halteteils. Dadurch wird das Halteteil in einer Haltestellung gehalten, in welcher die ebene Fläche im vorderen Bereich des Halteteils parallel zur Stossfläche des Kolbens ausgerichtet ist. Bei einem seitlichen Stoss auf den Skischuh wirkt ein Drehmoment auf das Halteteil, wodurch das Halteteil um die vertikale Achse geschwenkt wird. Dies führt dazu, dass die Fläche im vorderen Bereich des Halteteils gegenüber der Stossfläche des Kolbens verkippt wird. Dadurch wird der Kolben gegen die Federkraft nach hinten bewegt. Die Energie, die bei einem solchen Stoss aufgenommen wird, bis der Skischuh aus der Bindung gelöst wird, ist durch den vom Kolben zurückgelegten Weg und die Kraft der beiden Federn definiert.

Dieser Vorderbacken ermöglicht zwar eine gut kontrollierte seitliche Sicherheitsauslösung. Er hat aber den Nachteil, dass die Konstruktion sehr voluminös ist.

Die FR 2 424 037 A1 offenbart eine Sicherheitsskibindung mit einer Halteeinheit mit seitlichen Flügeln. Die beiden Flügel sind fest mit einem Schwenkkörper verbunden. Der Schwenkkörper weist eine Öffnung auf, welche vertikal durch den Schwenkkörper verläuft. In dieser Öffnung ist eine Drehachse gelagert. Der Schwenkkörper weist zudem eine der Halteeinheit gegenüberliegende, horizontale, zylinderförmige Ausnehmung auf. In dieser Ausnehmung ist ein Hohlkörper bewegbar gelagert. Dieser Hohlkörper weist einen Boden auf. Dem Boden gegenüberliegend weist der Hohlkörper ein Gewinde auf, in welchem ein Schraubzapfen eingeschraubt ist. Ausserdem weist der Hohlkörper einen transversalen Durchgang auf, welcher über die Drehachse gestülpt ist. Dieser transversale Durchgang hat eine längliche Form, damit der Hohlkörper relativ zur Drehachse bewegt werden kann. Im Hohlkörper ist ein Kolben mit einem Kopf angeordnet. Zwischen diesem Kopf und dem Schraubzapfen ist eine Feder eingespannt. Die Drehachse ist zwischen dem Boden des Hohlkörpers und dem Kopf des Kolbens angeordnet, sodass der Boden und der Kopf durch die Feder gegen Abflachungen an der Drehachse gedrückt werden.

Die DE 19 60 489 A1 offenbart einen Sicherheitsbacken für Skibindungen, bei welchem bei Überschreiten eines vorbestimmten Drehmoments der gehaltene Skischuh durch Verschwenken des Backens gegen eine Arretierungseinrichtung um einen mittigen Zapfen freigegeben wird. Dabei ist der Zapfen drehfest mit dem Ski verbunden, während der Backen um den Zapfen schwenkbar gelagert ist und über Stössel an Kurvenabschnitten des Zapfens abgestützt ist. In die Aussenbereiche des Backens sind Hohlschrauben eingeschraubt, welche Federn am Backen abstützen. Diese Federn belasten die Stössel gegen die Kurvenabschnitte vor.

Wie aus der Beschreibung dieser bekannten Vorderbacken hervorgeht, wird für die Beschreibung von Skibindungen als Referenzsystem oft ein (fiktiver) Ski verwendet. Dabei wird jeweils angenommen, dass die Bindung auf diesem Ski montiert sei. Diese Gewohnheit wird im vorliegenden Text übernommen. So bedeutet der Begriff "Skilängsrichtung" entlang der Ausrichtung der Längsachse des Skis. Ähnlich bedeutet "skiparallel" für ein längliches Objekt entlang der Längsachse des Skis ausgerichtet. Für ein flächiges Objekt hingegen bedeutet der Begriff "skiparallel" parallel zur Gleitfläche des Skis ausgerichtet. Weiter ist mit dem Begriff "Skiquerrichtung" eine Richtung quer zur Skilängsrichtung gemeint, welche aber nicht genau rechtwinklig zur Längsachse des Skis orientiert sein muss. Ihre Ausrichtung kann auch etwas von einem rechten Winkel abweichen. Der Begriff "Skimitte" wiederum bedeutet, in Skiquerrichtung gesehen, eine Mitte des Skis, während der Begriff "skifest" nicht beweglich gegenüber dem Ski bedeutet. Zudem ist zu beachten, dass auch Begriffe, welche das Wort "Ski" nicht enthalten, auf das Referenzsystem des (fiktiven) Skis Bezug nehmen. So beziehen sich die Begriffe "vorne", "hinten", "oben", "unten" sowie "seitlich" auf "vorne", "hinten", "oben", "unten" sowie "seitlich" des Skis. Genauso beziehen sich auch Begriffe wie "horizontal" und "vertikal" auf den Ski, wobei "horizontal" in einer skiparallelen Ebene liegend und "vertikal" senkrecht zu dieser Ebene ausgerichtet bedeutet.

### Darstellung der Erfindung

Aufgabe der Erfindung ist es, ein dem eingangs genannten technischen Gebiet zugehörender Vorderbacken zu schaffen, welcher sowohl eine optimal kontrollierte seitliche Sicherheitsauslösung ermöglicht als auch eine kompakte Bauweise zulässt.

Die Lösung der Aufgabe ist durch die Merkmale des Anspruchs 1 definiert. Gemäss der Erfindung umfasst der Vorderbacken ein Kopplungselement, welches länglich ausgebildet und in der Halteposition des Halteelements (2) mit seiner Längsachse in Skiquerrichtung ausgerichtet ist und im Wesentlichen senkrecht zur Schwenkachse ausgerichtet und im Wesentlichen radial zum Radiallager und damit relativ zum Sockelelement und relativ zum Halteelement bewegbar ist. Dabei sind die wenigstens zwei Stosselemente über das Kopplungselement miteinander gekoppelt.

Zudem ist ein erstes der wenigstens zwei Stosselemente entlang dem Kopplungselement relativ zum Kopplungselement und radial zum Radiallager bewegbar gelagert und durch das erste elastische Element in Richtung des Radiallagers drückbar, wodurch die über das Kopplungselement miteinander gekoppelten wenigstens zwei Stosselemente mit einer im Wesentlichen gleichen Kraft gegen das Radiallager gedrückt werden. Zudem sind das Radiallager und wenigstens eines der wenigstens zwei Stosselemente derart geformt und wirken derart zusammen, dass das Halteelement durch eine vom ersten elastischen Element erzeugte und durch die Stosselemente gegen das Radiallager wirkende Kraft zur Halteposition drückbar ist.

Für die erfindungsgemässe Lösung sind verschiedene Ausführungen des Radiallagers möglich. So kann das Radiallager beispielsweise ein in einem Zapfenlager gelagerter Zapfen sein. Es kann sich aber beispielsweise auch um ein Kugel- oder Rollenlager oder um ein andersartig ausgebildetes Radiallager handeln. Wichtig ist einzig, dass das Radiallager eine Schwenkbewegung des Halteelements relativ zum Sockelelement um die Schwenkachse erlaubt und eine Translationsbewegung des Halteelements relativ zum Sockelelement senkrecht zur Schwenkachse unterbindet.

Weiter können für die erfindungsgemässe Lösung die wenigstens zwei Stosselemente auf verschiedene Arten um das Radiallager angeordnet sein. Zudem können die wenigstens zwei Stosselemente direkt oder indirekt über ein oder mehrere andere Element gegen das Radiallager gedrückt werden. Dabei kann das erste der wenigstens zwei Stosselemente, welches entlang dem Kopplungselement relativ zum Kopplungselement und radial zum Radiallager bewegbar gelagert ist, beispielsweise am Kopplungselement bewegbar gelagert sein. Dieses erste der wenigstens zwei Stosselemente kann aber auch nicht am Kopplungselement, sondern an einem oder mehreren anderen Elementen des Vorderbackens bewegbar gelagert sein, sodass es entlang dem Kopplungselement radial zum Radiallager bewegbar ist. So kann es beispielsweise am Halteelement bewegbar gelagert sein, sodass es entlang dem Kopplungselement radial zum Radiallager bewegbar ist. Beispielsweise kann das erste der wenigstens zwei Stosselemente aber auch am Sockelelement bewegbar gelagert sein, sodass es entlang dem Kopplungselement radial zum Radiallager bewegbar ist. Das erste der wenigstens zwei Stosselemente kann aber auch am Kopplungselement, am Halteelement oder am Sockelelement und auch an einem oder mehreren weiteren Elementen des Vorderbackens bewegbar gelagert sein, sodass es entlang dem Kopplungselement radial zum Radiallager bewegbar ist.

Weiter kann das erste der wenigstens zwei Stosselemente entlang einem linearen Weg bewegbar am Kopplungselement oder an einem oder mehreren anderen Elementen des Vorderbackens gelagert sein. Dieser lineare Weg kann sowohl gerade als auch gekrümmt sein. Dabei ist er jedoch zumindest teilweise entlang dem Kopplungselement radial zum Radiallager und damit zur Schwenkachse ausgerichtet. Das erste der wenigstens zwei Stosselemente kann aber auch um eine physische oder eine geometrische Achse schwenkbar am Kopplungselement oder an einem oder mehreren anderen Elementen des Vorderbackens gelagert sein. In diesem Fall ist die physische oder geometrische Achse derart angeordnet, dass eine Schwenkbewegung des ersten der wenigstens zwei Stosselemente dazu führt, dass ein von der physischen oder geometrischen Achse entfernter Bereich des ersten der wenigstens zwei Stosselemente entlang dem Kopplungselement radial zum Radiallager bewegbar ist. Es ist aber auch möglich, dass das erste der wenigstens zwei Stosselemente sowohl entlang einem linearen Weg als auch um eine physische oder geometrische Achse schwenkbar am Kopplungselement oder an einem anderen Element des Vorderbackens bewegbar gelagert ist.

Unabhängig davon kann das erste der wenigstens zwei Stosselemente, welches entlang dem Kopplungselement radial zum Radiallager bewegbar gelagert ist, eines des wenigstens einen der wenigstens zwei Stosselemente sein, welches derart geformt ist, dass es derart mit dem Radiallager zusammenwirkt, dass das Halteelement durch eine vom ersten elastischen Element erzeugte und durch die Stosselemente gegen das Radiallager wirkende Kraft zur Halteposition drückbar ist. Alternativ dazu kann das erste der wenigstens zwei Stosselemente aber auch nicht derart geformt sein, dass es derart mit dem Radiallager zusammenwirkt, dass das Halteelement durch eine vom ersten elastischen Element erzeugte und durch die Stosselemente gegen das Radiallager wirkende Kraft zur Halteposition drückbar ist. Entsprechend unterscheidet sich in diesem Fall das erste der wenigstens zwei Stosselemente vom wenigstens einen der wenigstens zwei Stosselemente, welches derart geformt ist, dass es derart mit dem Radiallager zusammenwirkt, dass das Halteelement durch eine vom ersten elastischen Element erzeugte und durch die Stosselemente gegen das Radiallager wirkende Kraft zur Halteposition drückbar ist.

Unabhängig von der Ausführung des Radiallagers und der wenigstens zwei Stosselemente sind für die erfindungsgemässe Lösung verschiedene Ausführungen des Kopplungselements möglich. Das Kopplungselement ist jedoch länglich ausgebildet und eine Längsachse des Kopplungselements ist im Wesentlichen senkrecht zur Schwenkachse ausgerichtet. Zudem ist das erste der wenigstens zwei Stosselemente, welches entlang dem Kopplungselement radial zur Schwenkachse bewegbar gelagert ist, entlang der Längsachse des Kopplungselements bewegbar.

Unabhängig von der Ausführung des Radiallagers, der wenigstens zwei Stosselemente und des Kopplungselements sind verschiedene Ausführungsformen des ersten elastischen Elements möglich. So kann das erste elastische Element beispielsweise einstückig oder mehrstückig gefertigt sein. Falls das erste elastische Element mehrstückig gefertigt ist, besteht beispielsweise die Möglichkeit, dass es nur ein elastisches Teil zur Erzeugung der Kraft umfasst, durch welche das erste der wenigstens zwei Stosselemente in Richtung des Radiallagers drückbar ist. Ein mehrstückig gefertigtes erstes elastisches Element kann aber auch mehrere elastische Teile umfassen, welche parallel oder seriell angeordnet sein können, um die Kraft zu erzeugen, durch welche das erste der wenigstens zwei Stosselemente in Richtung des Radiallagers drückbar ist. Unabhängig von der Anzahl elastischer Teile und unabhängig davon, ob das elastische Element einstückig oder mehrstückig gefertigt ist, kann es sich bei jedem der elastischen Teile beispielsweise um eine Feder, eine Stahlfeder, oder aber auch um ein aus einem elastischen Material wie beispielsweise Gummi gefertigten Element handeln. Zudem kann unabhängig von der Anzahl elastischer Teile und unabhängig davon, ob das elastische Element einstückig oder mehrstückig gefertigt ist, das erste elastische Element beispielsweise derart im Vorderbacken vorgespannt sein, dass es zwei seiner Enden durch eine Zugkraft zueinander hin zieht. Genauso kann das elastische Element aber beispielsweise auch derart vorgespannt sein, dass es zwei seiner Enden durch eine Stosskraft voneinander weg drückt.

Ein erster Vorteil der erfindungsgemässen Lösung ist, dass eine optimal kontrollierte seitliche Sicherheitsauslösung ermöglicht wird. Dies wird einerseits dadurch erreicht, dass das Halteelement durch das Radiallager um die Schwenkachse schwenkbar am Sockelelement gelagert ist und somit nicht radial zur Schwenkachse bewegbar ist. Andererseits wird die optimal kontrollierte Sicherheitsauslösung dadurch erreicht, dass das Kopplungselement im Wesentlichen radial zum Radiallager bewegbar ist und dass die wenigstens zwei Stosselemente über das Kopplungselement miteinander gekoppelt sind, wobei ein erstes der wenigstens zwei Stosselemente entlang dem Kopplungselement relativ zum Kopplungselement und radial zum Radiallager bewegbar gelagert ist und durch das erste elastische Element in Richtung des Radiallagers drückbar ist, wodurch die über das Kopplungselement miteinander gekoppelten wenigstens zwei Stosselemente mit einer im Wesentlichen gleichen Kraft gegen das Radiallager drücken. Wenn daher eine äussere Kraft auf das Halteelement wirkt, ist das Halteelement durch das Radiallager sicher am Sockelelement gelagert, während das Kopplungselement und die wenigstens zwei Stosselemente von dieser Krafteinwirkung nicht beeinflusst werden, da sie relativ zum Radiallager bewegbar sind. Entsprechend ist die Energie, welche vom Vorderbacken aufgenommen werden kann, bis es zu einer seitlichen Sicherheitsauslösung kommt, weitestgehend unabhängig von äusseren Krafteinflüssen. Somit ermöglicht der erfindungsgemässe Vorderbacken eine optimal kontrollierbare Sicherheitsauslösung. Dieser Vorteil wird unabhängig davon erreicht, ob der Vorderbacken in einer Alpinskibindung oder in einer Tourenskibindung verwendet wird.

Ein zweiter Vorteil der erfindungsgemässen Lösung ist, dass eine kompakte Konstruktion des Vorderbackens ermöglicht wird, weil die wenigstens zwei Stosselemente um das Radiallager angeordnet sind und somit die Mechanik, welche eine seitliche Sicherheitsauslösung um das Radiallager ermöglicht, in kompakter Weise um das Radiallager angeordnet werden kann.

Um diese beiden Vorteile zu erreichen, spielt es keine Rolle, ob die wenigstens zwei Stosselemente zusammen mit dem Halteelement gegenüber dem Sockelelement um die Schwenkachse schwenkbar sind, wenn das Halteelement um die Schwenkachse geschwenkt wird, oder ob die wenigstens zwei Stosselemente in einem gleichen Winkel zur Schwenkachse wie das Sockelelement bleiben, wenn das Halteelement um die Schwenkachse geschwenkt wird.

In einer bevorzugten Ausführungsform umfasst der Vorderbacken für eine Skibindung ein Sockelelement, ein Radiallager mit einer Schwenkachse, welche in einer im Wesentlichen vertikal ausgerichteten, in Skilängsrichtung verlaufenden Ebene angeordnet ist, ein elastisches Element, wenigstens zwei Stosselemente, welche um das Radiallager angeordnet sind, und ein Halteelement zum Halten eines Skischuhs im Bereich einer Skischuhspitze. Dabei ist das Halteelement durch das Radiallager um die Schwenkachse schwenkbar am Sockelelement gelagert und weist eine Halteposition zum Halten des Skischuhs auf. Zudem ist das Halteelement ausgehend von der Halteposition in Skiquerrichtung auf beide Seiten schwenkbar, wodurch eine seitliche Sicherheitsauslösung ermöglicht wird. In dieser bevorzugten Ausführungsform umfasst der Vorderbacken ein Kopplungselement, welches im Wesentlichen senkrecht zur Schwenkachse ausgerichtet und im Wesentlichen radial zum Radiallager und damit relativ zum Sockelelement und relativ zum Halteelement bewegbar ist. Dabei sind die wenigstens zwei Stosselemente über das Kopplungselement miteinander gekoppelt, wobei ein erstes der wenigstens zwei Stosselemente entlang dem Kopplungselement relativ zum Kopplungselement und radial zur Schwenkachse bewegbar gelagert ist und durch das erste elastische Element in Richtung des Radiallagers gedrückt wird. Dadurch werden die über das Kopplungselement miteinander gekoppelten wenigstens zwei Stosselemente mit einer im Wesentlichen gleichen Kraft gegen das Radiallager gedrückt. Weiter weist das Radiallager wenigstens eine Positionierstruktur auf und wenigstens eines der Stosselemente weist eine Gegenstruktur zur wenigstens einen Positionierstruktur auf. Wenn sich das Halteelement in der Halteposition befindet, befindet sich das wenigstens eine Stosselement mit seiner Gegenstruktur auf der entsprechenden wenigstens einen Positionierstruktur, wodurch sich die wenigstens zwei Stosselemente in einem ersten Abstand zueinander befinden. Wenn das Halteelement von der Halteposition wegbewegt ist, ist das wenigstens eine Stosselement mit seiner Gegenstruktur von der entsprechenden wenigstens einen Positionierstruktur wegbewegt, wodurch sich die wenigstens zwei Stosselemente in einem Abstand zueinander befinden, welcher grösser als der erste Abstand ist, sodass das Halteelement durch eine vom ersten elastischen Element bewirkte Kraft zur Halteposition gedrückt wird. Je weiter dabei das Halteelement von der Halteposition weg bewegt ist, desto grösser ist vorzugsweise der Abstand zwischen den wenigstens zwei Stosselementen. Dies hat den Vorteil, dass die vom ersten elastischen Element bewirkte Kraft optimal in eine rücktreibende Kraft umgelenkt wird, welche das Halteelement zur Halteposition hin vorspannt. Dieser Vorteil wird unabhängig davon erreicht, ob nur eines der wenigstens zwei Stosselemente eine Gegenstruktur aufweist oder ob mehr als eines der wenigstens zwei Stosselemente eine Gegenstruktur aufweist. Falls nur eines der wenigstens zwei Stosselemente eine Gegenstruktur aufweist, so wird der Vorteil unabhängig davon erreicht, welches der wenigstens zwei Stosselemente diese Gegenstruktur aufweist.

Falls der Vorderbacken in dieser bevorzugten Ausführungsform mehr als eine der wenigstens einen Positionierstruktur umfasst, so sind diese Positionierstrukturen dadurch räumlich voneinander abgegrenzt, dass sich gleichzeitig auf jeder der Positionierstrukturen je ein Stosselement mit seiner Gegenstruktur befinden kann. Dabei kann ein Übergang von einer Positionierstruktur zu einer benachbarten Positionierstruktur aber kontinuierlich, d.h. ohne strukturelle Abtrennung, ausgebildet sein. Ein Übergang von einer Positionierstruktur zu einer benachbarten Positionierstruktur kann aber auch durch eine strukturelle Abtrennung ausgebildet sein. Entsprechend ist es auch unerheblich, ob die Positionierstrukturen gemeinsam aus einem einzigen Stück gefertigt sind, oder ob jede der Positionierstrukturen als separates Stück gefertigt ist.

In der bevorzugten Ausführungsform kann die wenigstens eine Positionierstruktur beispielsweise als Einbuchtung oder als Ausbuchtung ausgebildet sein. Falls mehr als eine Positionierstruktur vorhanden ist, kann beispielsweise jede der Positionierstrukturen als Einbuchtung oder als Ausbuchtung ausgebildet sein. Falls es sich bei einer Positionierstruktur um eine Einbuchtung handelt, kann die Gegenstruktur beispielsweise als Ausbuchtung ausgebildet sein. Falls eine Positionierstruktur hingegen als Ausbuchtung ausgebildet ist, kann die Gegenstruktur beispielsweise als Einbuchtung ausgebildet sein. In beiden Fällen kann durch die Form der wenigstens einen Positionierstruktur und der Gegenstruktur eine Führung gebildet werden, welche in Abhängigkeit von der Drehposition des Halteelements um die Schwenkachse einen bestimmten Mindestabstand zwischen dem wenigstens einen Stosselement mit der Gegenstruktur und der Schwenkachse zulässt. Dieser Mindestabstand kann am kleinsten sein, wenn sich das Halteelement in der Halteposition befindet und grösser werden, je weiter das Halteelement von der Halteposition wegbewegt wird. Da die wenigstens zwei Stosselemente über das Kopplungselement miteinander gekoppelt sind und gegen das Radiallager gedrückt werden, kann mit einer derartigen Führung erreicht werden, dass sich die wenigstens zwei Stosselemente in einem ersten Abstand zueinander befinden, wenn sich das Halteelement in der Halteposition befindet, und dass sich die wenigstens zwei Stosselemente in einem Abstand zueinander befinden, welcher grösser als der erste Abstand ist, wenn das Halteelement von der Halteposition weg bewegt ist.

Die wenigstens eine Positionierstruktur kann aber auch anders als Einbuchtung oder als Ausbuchtung ausgebildet sein. Genauso kann die Gegenstruktur auch anders als Ausbuchtung oder als Einbuchtung ausgebildet sein. So können beispielsweise die wenigstens eine Positionierstruktur und die Gegenstruktur als ebene Fläche ausgebildet sein. Dabei können die wenigstens eine Positionierstruktur und das oder die Stosselemente mit einer Gegenstruktur derart angeordnet sein, dass in der Halteposition des Halteelements die wenigstens eine Positionierstruktur mit seiner ebenen Fläche flächig auf der ebenen Fläche der Gegenstruktur des entsprechenden Stosselements aufliegt. Wenn aus dieser Ausgangslage das Halteelement um die Schwenkachse von der Halteposition weggeschwenkt wird, so wird die ebene Fläche der Gegenstruktur gegenüber der jeweiligen ebenen Fläche der Positionierstruktur verkippt. Dadurch bilden die wenigstens eine Positionierstruktur und die Gegenstruktur eine Führung, welche in Abhängigkeit von der Drehposition des Halteelements um die Schwenkachse einen bestimmten Mindestabstand zwischen dem wenigstens einen Stosselement mit der Gegenstruktur und der Schwenkachse zulässt. Dieser Mindestabstand ist am kleinsten, wenn sich das Halteelement in der Halteposition befindet und wird grösser, je weiter das Halteelement von der Halteposition wegbewegt wird. Da die wenigstens zwei Stosselemente über das Kopplungselement miteinander gekoppelt sind und gegen das Radiallager gedrückt werden, wird mit einer derartigen Führung erreicht, dass sich die wenigstens zwei Stosselemente in einem ersten Abstand zueinander befinden, wenn sich das Halteelement in der Halteposition befindet, und dass sich die wenigstens zwei Stosselemente in einem Abstand zueinander befinden, welcher grösser als der erste Abstand ist, wenn das Halteelement von der Halteposition weg bewegt ist.

Unabhängig von der Form der wenigstens einen Positionierstruktur und der Gegenstruktur ist die Anzahl der wenigstens einen Positionierstruktur vorzugsweise gleich gross oder grösser als die Anzahl der Stosselemente mit einer Gegenstruktur. Dadurch wird ermöglicht, dass jedes Stosselement mit seiner Gegenstruktur auf einer Positionierstruktur positioniert werden kann. Dies hat den Vorteil, dass die vom ersten elastischen Element erzeugte Kraft optimal genutzt wird, um das Halteelement in die Halteposition zu drücken. Als Alternative dazu besteht aber auch die Möglichkeit, dass die Anzahl der wenigstens einen Positionierstruktur kleiner als die Anzahl der Stosselemente mit einer Gegenstruktur ist. Eine derartige Alternative kann den Vorteil haben, dass die Herstellung des Vorderbackens einfacher ist, da weniger Positionierstrukturen benötigt werden.

Bevorzugte Ausführungsformen des Vorderbackens können aber auch andersartig ausgebildet sein. Im Folgenden wird anhand von vorteilhaften Merkmalen gezeigt, wie solche andere bevorzugte Ausführungsformen ausgebildet sein können. Selbstverständlich kann aber auch die oben genannte, bevorzugte Ausführungsform mit der wenigstens einen Positionierstruktur und der Gegenstruktur eines oder mehrere dieser vorteilhaften Merkmale umfassen.

Vorzugsweise umfasst das Halteelement einen starr ausgebildeten Bereich, welcher beidseitig nach hinten reichende Enden aufweist, die derart geformt sind, dass sie in der Halteposition des Haltelements einen im Vorderbacken gehaltenen Skischuh seitlich umgreifen. Dies hat den Vorteil, dass das Halteelement in der Halteposition den im Vorderbacken gehaltenen Skischuh mit dem starr ausgebildeten Bereich beidseitig seitlich abstützt. Dadurch kann der Skischuh optimal im Vorderbacken gehalten werden. Dabei spielt es keine Rolle, ob der starr ausgebildete Bereich aus einem einzigen Stück oder aus mehreren, starr miteinander verbundenen Einzelstücken gebildet ist. Unabhängig davon besteht die Möglichkeit, dass am starr ausgebildeten Bereich weitere bewegliche Elemente angeordnet sind. Beispielsweise können am starr ausgebildeten Bereich Rollen gelagert sein, welche bei einer seitlichen Sicherheitsauslösung eine Bewegung des im Vorderbacken gehaltenen Skischuhs vom Vorderbacken weg erleichtern, indem sie einen möglichen Reibungswiderstand zwischen Halteelement und Skischuh reduzieren.

Alternativ dazu besteht aber auch die Möglichkeit, dass das Halteelement keinen derartigen, starr ausgebildeten Bereich umfasst.

Vorzugsweise umfasst das Halteelement einen oberen Bereich, welcher etwas nach hinten reicht, um die Sohle eines im Vorderbacken gehaltenen Skischuhs oben zumindest teilweise zu umgreifen. Dies hat den Vorteil, dass der Skischuh optimal im Vorderbacken gehalten werden kann. In einer bevorzugten Variante dazu umfasst ein anderes Element des Vorderbackens als das Halteelement einen Bereich, welcher etwas nach hinten reicht, um die Sohle eines im Vorderbacken gehaltenen Skischuhs oben zumindest teilweise zu umgreifen. Diese Variante hat ebenfalls den Vorteil, dass der Skischuh optimal im Vorderbacken gehalten werden kann. In einer weiteren bevorzugten Variante umfasst sowohl das Halteelement als auch ein oder mehrere weitere Elemente des Vorderbackens je einen Bereich, welcher etwas nach hinten reicht, um die Sohle eines im Vorderbacken gehaltenen Skischuhs zumindest teilweise zu umgreifen.

Alternativ zu diesen drei Varianten besteht aber auch die Möglichkeit, dass kein Element des Vorderbackens einen Bereich umfasst, welcher etwas nach hinten reicht, um die Sohle eines im Vorderbacken gehaltenen Skischuhs oben zumindest teilweise zu umgreifen. So kann ein Element des Vorderbackens beispielsweise einen nach hinten reichenden Bereich aufweisen, welcher in eine Ausnehmung im Skischuh eingreifen und so den Skischuh nach oben abstützen kann. Durch eine derartige Alternative kann ebenfalls erreicht werden, dass der Skischuh optimal im Vorderbacken gehalten werden kann.

Vorteilhafterweise ist das Kopplungselement in einer Ebene senkrecht zur Schwenkachse relativ zum Radiallager bewegbar. Dies hat den Vorteil, dass das Kopplungselement nicht nur radial zum Radiallager, sondern in alle Richtungen in der Ebene senkrecht zur Schwenkachse bewegbar ist. Entsprechend kann das Kopplungselement ausgleichend wirken, wenn eine äussere Kraft auf das Halteelement einwirkt. Dadurch wird ermöglicht, dass die wenigstens zwei Stosselement im Wesentlichen unbeeinflusst von der äussern Kraft gegen das Radiallager drücken. Entsprechend wird dadurch eine zuverlässiger kontrollierbare seitliche Sicherheitsauslösung des Vorderbackens ermöglicht.

Alternativ dazu besteht aber auch die Möglichkeit, dass das Kopplungselement nur im Wesentlichen radial zum Radiallager bewegbar ist.

Bevorzugt weist das erste elastische Elemente ein erstes und ein zweites Ende auf, wobei das erste Ende des ersten elastischen Elements weiter vom Radiallager entfernt angeordnet ist als das zweite Ende des ersten elastischen Elements, und wobei das erste Ende des ersten elastischen Elements gegenüber dem Kopplungselement abgestützt ist, während das zweite Ende des ersten elastischen Elements gegenüber dem ersten der wenigstens zwei Stosselemente abgestützt ist, welches entlang dem Kopplungselement relativ zum Kopplungselement und radial zum Radiallager bewegbar gelagert ist. Dies hat den Vorteil, dass die vom ersten elastischen Element bewirkte Kraft optimal auf das erste der wenigstens zwei Stosselemente und auf das Kopplungselement übertragen werden kann. Dadurch wird eine optimale Kontrolle einer seitlichen Sicherheitsauslösung ermöglicht. Um diesen Vorteil zu erreichen, ist es unerheblich, ob das erste elastische Element direkt am ersten der wenigstens zwei Stosselemente bzw. direkt am Kopplungselement abgestützt ist, oder ob am ersten der wenigstens zwei Stosselemente oder am Kopplungselement noch ein zwischengeordnetes Stützelement angeordnet ist, gegenüber welchem das erste elastische Element abgestützt ist. Zudem ist es für diesen Vorteil unerheblich, ob das erste elastische Element eine Zugkraft ausübt und die beiden Stellen, an welchen es gegenüber dem Kopplungselement bzw. gegenüber dem Stosselement abgestützt ist, zueinander hin zieht, oder ob das erste elastische Element eine Stosskraft ausübt und die beiden Stellen, an welchen es gegenüber dem Kopplungselement bzw. gegenüber dem Stosselement abgestützt ist, von einander weg stösst.

In einer bevorzugten Variante dazu ist das erste Ende des ersten elastischen Elements gegenüber einem ersten Ende des Kopplungselements abgestützt. Dabei ist das erste Ende des Kopplungselements ein Längsende des Kopplungselements. Unabhängig von der Form des Kopplungselements hat dies den Vorteil, dass der Raum um das Radiallager optimal ausgenutzt werden kann, da das elastische Element vom ersten der wenigstens zwei Stosselemente bis zum ersten Ende des Kopplungselements reichen kann. Entsprechend kann pro Volumeneinheit des Vorderbackens ein grösseres und damit stärkeres elastisches Element eingesetzt werden. Dadurch wird eine kompakte Bauweise des Vorderbackens ermöglicht, wobei der Vorderbacken für seine Grösse eine vergleichsweise grosse Energie aufnehmen kann, bis es zu einer Sicherheitsauslösung kommt.

In einer weiteren bevorzugten Variante dazu ist das erste Ende des ersten elastischen Elements gegenüber einem Bereich des Kopplungselements abgestützt, welcher vom ersten Ende des Kopplungselements nach innen zum Radiallager hin versetzt ist. Eine derartige Variante hat den Vorteil, dass eine einfachere Konstruktion des Vorderbackens ermöglicht wird, da das Kopplungselement an seinem ersten Ende im Wesentlichen radial zum Radiallager bewegbar gelagert werden kann.

Alternativ dazu besteht aber auch die Möglichkeit, dass das erste elastische Element nicht gegenüber dem Kopplungselement, sondern gegenüber einem anderen Element des Vorderbackens wie beispielsweise dem Halteelement oder dem Sockelelement abgestützt ist.

Bevorzugt ist ein zweites Stosselement der wenigstens zwei Stosselemente entlang dem Kopplungselement relativ zum Kopplungselement und radial zum Radiallager bewegbar gelagert, wobei der Vorderbacken ein zweites elastisches Element umfasst, durch welches dieses zweite Stosselement gegen das Radiallager drückbar ist. Wie bereits das erste Stosselement der wenigstens zwei Stosselemente, welches entlang dem Kopplungselement relativ zum Kopplungselement und radial zum Radiallager bewegbar gelagert ist, kann das zweite Stosselement beispielsweise am Kopplungselement bewegbar gelagert sein. Es kann jedoch auch nicht am Kopplungselement, sondern an einem oder mehreren anderen Elementen des Vorderbackens bewegbar gelagert sein, sodass es entlang dem Kopplungselement radial zum Radiallager bewegbar ist. So kann es beispielsweise am Halteelement oder am Sockelelement bewegbar gelagert sein, sodass es entlang dem Kopplungselement radial zum Radiallager bewegbar ist. Genauso kann das zweite Stosselement aber auch am Kopplungselement, am Halteelement oder am Sockelelement und an einem oder mehreren weiteren Elementen des Vorderbackens bewegbar gelagert sein, sodass es entlang dem Kopplungselement radial zum Radiallager bewegbar ist. Unabhängig von der Art der Lagerung des zweiten Stosselements hat dies den Vorteil, dass der Vorderbacken zwei elastische Elemente aufweist, welche beide dazu beitragen, dass die über das Kopplungselement miteinander gekoppelten wenigstens zwei Stosselemente mit einer im Wesentlichen gleichen Kraft gegen das Radiallager gedrückt werden. Entsprechend kann die Kraft, mit welcher die wenigstens zwei Stosselemente gegen das Radiallager gedrückt werden, durch das zweite elastische Element erhöht werden. Dies führt dazu, dass der Vorderbacken für seine Grösse eine grössere Energie aufnehmen kann, bis es zu einer seitlichen Sicherheitsauslösung kommt.

Alternativ dazu besteht aber auch die Möglichkeit, dass kein zweites der wenigstens zwei Stosselemente entlang dem Kopplungselement relativ zum Kopplungselement und radial zum Radiallager bewegbar gelagert ist, und dass der Vorderbacken kein zweites elastisches Element umfasst, durch welches ein zweites Stosselement gegen das Radiallager drückbar ist. Da der Vorderbacken in einer derartigen alternativen Ausführungsform mit dem ersten elastischen Element nur ein elastisches Element umfasst, durch welches die über das Kopplungselement miteinander gekoppelten wenigstens zwei Stosselemente mit einer im Wesentlichen gleichen Kraft gegen das Radiallager gedrückt werden, hat diese Alternative den Vorteil, dass der Vorderbacken kompakter konstruiert werden kann.

Falls ein zweites Stosselement der wenigstens zwei Stosselemente entlang dem Kopplungselement relativ zum Kopplungselement und radial zum Radiallager bewegbar gelagert ist und der Vorderbacken ein zweites elastisches Element umfasst, so weist das zweite elastische Element vorteilhafterweise ein erstes und ein zweites Ende auf, wobei das erste Ende des zweiten elastischen Elements weiter vom Radiallager entfernt angeordnet ist als das zweite Ende des zweiten elastischen Elements, und wobei das erste Ende des zweiten elastischen Elements gegenüber dem Kopplungselement abgestützt ist, während das zweite Ende des zweiten elastischen Elements gegenüber dem zweiten Stosselement abgestützt ist. Dies hat den Vorteil, dass die vom zweiten elastischen Element bewirkte Kraft optimal auf das zweite der wenigstens zwei Stosselemente und das Kopplungselement übertragen werden kann. Dadurch wird eine optimale Kontrolle einer seitlichen Sicherheitsauslösung ermöglicht. Um diesen Vorteil zu erreichen, ist es unerheblich, ob das zweite elastische Element direkt am zweiten der wenigstens zwei Stosselemente bzw. direkt am Kopplungselement abgestützt ist, oder ob am zweiten der wenigstens zwei Stosselemente oder am Kopplungselement noch ein zwischengeordnetes Stützelement angeordnet ist, gegenüber welchem das zweite elastische Element abgestützt ist. Zudem ist es für diesen Vorteil unerheblich, ob das zweite elastische Element eine Zugkraft ausübt und die beiden Stellen, an welchen es gegenüber dem Kopplungselement bzw. gegenüber dem Stosselement abgestützt ist, zueinander hin zieht, oder ob das zweite elastische Element eine Stosskraft ausübt und die beiden Stellen, an welchen es gegenüber dem Kopplungselement und gegenüber dem Stosselement abgestützt ist, von einander weg stösst.

In einer bevorzugten Variante dazu ist das erste Ende des zweiten elastischen Elements gegenüber einem zweiten Ende des Kopplungselements abgestützt. Dabei ist das zweite Ende des Kopplungselements ein Längsende des Kopplungselements.

Unabhängig von der Form des Kopplungselements hat dies den Vorteil, dass der Raum um das Radiallager optimal ausgenutzt werden kann, da das zweite elastische Element vom zweiten der wenigstens zwei Stosselemente bis zum zweiten Ende des Kopplungselements reichen kann. Entsprechend kann pro Volumeneinheit des Vorderbackens ein grösseres und damit stärkeres elastisches Element eingesetzt werden. Entsprechend wird eine kompakte Bauweise des Vorderbackens ermöglicht, wobei der Vorderbacken für seine Grösse eine vergleichsweise grosse Energie aufnehmen kann, bis es zu einer Sicherheitsauslösung kommt.

In einer weiteren bevorzugten Variante dazu ist das erste Ende des zweiten elastischen Elements gegenüber einem Bereich des Kopplungselements abgestützt, welcher vom zweiten Ende des Kopplungselements nach innen zum Radiallager hin versetzt ist. Eine derartige Variante hat den Vorteil, dass eine einfachere Konstruktion des Vorderbackens ermöglicht wird, da das Kopplungselement an seinem zweiten Ende im Wesentlichen radial zum Radiallager bewegbar gelagert werden kann.

Alternativ dazu besteht aber auch die Möglichkeit, dass das zweite elastische Element nicht gegenüber dem Kopplungselement, sondern gegenüber einem anderen Element des Vorderbackens wie beispielsweise dem Halteelement oder dem Sockelelement abgestützt ist.

Vorteilhafterweise umfasst das Radiallager zwei Positionierstrukturen. Zudem weisen vorteilhafterweise das erste Stosselement und ein weiteres Stosselement der wenigsten zwei Stosselemente je eine Gegenstruktur zu einer dieser beiden Positionierstrukturen auf. Dabei sind die zwei Positionierstrukturen und die Gegenstrukturen der beiden Stosselemente vorzugsweise derart geformt, dass sich das erste Stosselement und das weitere Stosselement mit der jeweiligen Gegenstruktur auf der entsprechenden Positionierstruktur befinden, wenn sich das Halteelement in der Halteposition befindet, wodurch sich die wenigstens zwei Stosselemente in einem ersten Abstand zueinander befinden. Zudem sind die zwei Positionierstrukturen und die Gegenstrukturen der beiden Stosselemente vorzugsweise derart geformt, dass das erste Stosselement und das weitere Stosselement mit der jeweiligen Gegenstruktur von der entsprechenden Positionierstruktur wegbewegt ist, wenn das Halteelement von der Halteposition wegbewegt ist, wodurch sich die wenigstens zwei Stosselemente in einem Abstand zueinander befinden, welcher grösser als der erste Abstand ist, sodass das Halteelement durch eine vom ersten elastischen Element bewirkte Kraft zur Halteposition drückbar ist. Je weiter dabei das Halteelement von der Halteposition weg bewegt ist, desto grösser ist vorzugsweise der Abstand zwischen den wenigstens zwei Stosselementen. Dies hat den Vorteil, dass die vom ersten elastischen Element bewirkte Kraft optimal in eine rücktreibende Kraft umgelenkt wird, welche das Halteelement zur Halteposition hin vorspannt. Falls dabei der Vorderbacken ein zweites elastisches Element umfasst, so ist das Halteelement vorzugsweise durch eine vom ersten elastischen Element und vom zweiten elastischen Element bewirkte Kraft zur Halteposition drückbar. Dies hat den Vorteil, dass die rücktreibende Kraft durch die aufaddierten Kräfte des ersten und des zweiten elastischen Elements bestimmt ist und entsprechend grösser ist, wodurch die vom Vorderbacken ohne eine seitliche Sicherheitsauslösung auszulösen aufnehmbare Energie grösser ist.

Wie bereits beschrieben, können die beiden Positionierstrukturen beispielsweise als Einbuchtungen oder als Ausbuchtungen ausgebildet sein. Falls es sich um Einbuchtungen handelt, können die Gegenstrukturen beispielsweise als Ausbuchtungen ausgebildet sein. Wenn die beiden Positionierstrukturen hingegen als Ausbuchtungen ausgebildet sind, können die Gegenstrukturen beispielsweise als Einbuchtungen ausgebildet sein. In beiden Fällen kann durch die Form der beiden Positionierstrukturen und der Gegenstrukturen eine Führung gebildet werden, welche in Abhängigkeit von der Drehposition des Halteelements um die Schwenkachse einen bestimmten Mindestabstand zwischen den beiden Stosselementen mit den Gegenstrukturen und der Schwenkachse zulässt. Dieser Mindestabstand kann am kleinsten sein, wenn sich das Halteelement in der Halteposition befindet und grösser werden, je weiter das Halteelement von der Halteposition wegbewegt wird. Da die wenigstens zwei Stosselemente über das Kopplungselement miteinander gekoppelt sind und gegen das Radiallager gedrückt werden, kann mit einer derartigen Führung erreicht werden, dass sich die wenigstens zwei Stosselemente in einem ersten Abstand zueinander befinden, wenn sich das Halteelement in der Halteposition befindet, und dass sich die wenigstens zwei Stosselemente in einem Abstand zueinander befinden, welcher grösser als der erste Abstand ist, wenn das Halteelement von der Halteposition weg bewegt ist.

Die beiden Positionierstrukturen können aber auch anders als als Einbuchtungen oder als Ausbuchtungen ausgebildet sein. Genauso können die beiden Gegenstrukturen auch anders als als Ausbuchtungen oder Einbuchtungen ausgebildet sein. So können beispielsweise sowohl die beiden Positionierstrukturen als auch die beiden Gegenstrukturen als ebene Fläche ausgebildet sein. Dabei können die beiden Positionierstruktur und das oder die beiden Stosselemente mit ihren Gegenstrukturen derart angeordnet sein, dass in der Halteposition des Halteelements die beiden Positionierstrukturen mit ihren ebenen Flächen flächig auf der ebenen Fläche der Gegenstruktur des entsprechenden Stosselements aufliegen. Wenn aus dieser Ausgangslage das Halteelement um die Schwenkachse von der Halteposition weggeschwenkt wird, so werden die ebenen Flächen der beiden Gegenstrukturen gegenüber der jeweiligen ebenen Fläche der entsprechenden Positionierstruktur verkippt. Dadurch bilden die beiden Positionierstrukturen und die beiden Gegenstrukturen Führungen, welche in Abhängigkeit von der Drehposition des Halteelements um die Schwenkachse einen bestimmten Mindestabstand zwischen den Stosselementen mit Gegenstruktur und der Schwenkachse zulassen. Dieser Mindestabstand ist am kleinsten, wenn sich das Halteelement in der Halteposition befindet und wird grösser, je weiter das Halteelement von der Halteposition weggeschwenkt wird. Da die wenigstens zwei Stosselemente über das Kopplungselement miteinander gekoppelt sind und gegen das Radiallager gedrückt werden, wird mit diesen Führungen erreicht, dass sich die wenigstens zwei Stosselemente in einem ersten Abstand zueinander befinden, wenn sich das Halteelement in der Halteposition befindet, und dass sich die wenigstens zwei Stosselemente in einem Abstand zueinander befinden, welcher grösser als der erste Abstand ist, wenn das Halteelement von der Halteposition weg bewegt ist.

Unabhängig davon, ob die Positionierstrukturen als Einbuchtungen oder als Ausbuchtungen ausgebildet sind und ob die Gegenstrukturen als Ausbuchtungen oder als Einbuchtungen ausgebildet sind, hat dies den Vorteil, dass die vom ersten elastischen Element und allenfalls vom zweiten elastischen Element erzeugte Kraft optimal genutzt werden kann, um das Halteelement in die Halteposition zu drücken.

In einer ersten bevorzugten Variante ist das wenigstens eine der wenigstens zwei Stosselemente, welches derart geformt ist und derart mit dem Radiallager zusammenwirkt, dass das Halteelement durch eine vom ersten elastischen Element erzeugte und durch die Stosselemente gegen das Radiallager wirkende Kraft zur Halteposition drückbar ist, zusammen mit dem Halteelement gegenüber dem Sockelelement um die Schwenkachse schwenkbar. In dieser Variante sind das wenigstens eine der wenigstens zwei Stosselemente und das Radiallager vorzugsweise derart angeordnet, dass das wenigstens eine der wenigstens zwei Stosselemente mit einem Bereich des Radiallagers zusammenwirkt, welcher in einem gleichen Winkel zur Schwenkachse wie das Sockelelement bleibt, wenn das Halteelement um die Schwenkachse geschwenkt wird. Dadurch wird das wenigstens eine der wenigstens zwei Stosselemente relativ zu diesem Bereich des Radiallagers bewegt, wenn das Halteelement von der Halteposition weg bewegt wird. Dies hat den Vorteil, dass die vom ersten elastischen Element ausgeübte Kraft optimal in eine rücktreibende Kraft umgelenkt werden kann, welche das Halteelement zur Halteposition hin vorspannt.

Falls bei dieser ersten bevorzugten Variante am Radiallager wenigstens eine Positionierstruktur angeordnet ist, so ist eine dieser wenigstens einen Positionierstruktur vorzugsweise im Bereich des Radiallagers angeordnet, welcher in einem gleichen Winkel zur Schwenkachse wie das Sockelelement bleibt, wenn das Halteelement um die Schwenkachse geschwenkt wird. Falls es sich beim Radiallager beispielsweise um einen in einem Gegenstück gelagerten Zapfen handelt und falls der Zapfen am Halteelement angeordnet ist, während das Gegenstück am Sockelelement angeordnet ist, so ist diese Positionierstruktur vorzugsweise am Gegenstück angeordnet. Falls hingegen der Zapfen am Sockelelement angeordnet ist, während das Gegenstück am Halteelement angeordnet ist, so ist diese Positionierstruktur vorzugsweise am Zapfen angeordnet.

In einer zweiten bevorzugten Variante ist das wenigstens eine der wenigstens zwei Stosselemente, welches derart geformt ist und derart mit dem Radiallager zusammenwirkt, dass das Halteelement durch eine vom ersten elastischen Element erzeugte und durch die Stosselemente gegen das Radiallager wirkende Kraft zur Halteposition drückbar ist, derart am Vorderbacken angeordnet, dass es in einem gleichen Winkel zur Schwenkachse wie das Sockelelement bleibt, wenn das Halteelement um die Schwenkachse geschwenkt wird. Dabei kann das wenigstens eine der wenigstens zwei Stosselemente aber dennoch relativ zum Sockelelement bewegbar angeordnet sein. So kann es beispielsweise in einer Richtung radial zum Radiallager relativ zum Sockelelement bewegbar sein, wenn das Halteelement um die Schwenkachse geschwenkt wird. In dieser zweiten bevorzugten Variante sind das wenigstens eine der wenigstens zwei Stosselemente und das Radiallager vorzugsweise derart angeordnet, dass das wenigstens eine der wenigstens zwei Stosselemente mit einem Bereich des Radiallagers zusammenwirkt, welcher zusammen mit dem Halteelement um die Schwenkachse schwenkbar ist. Dadurch wird dieser Bereich des Radiallagers relativ zum wenigstens einen der wenigstens zwei Stosselemente bewegt, wenn das Halteelement von der Halteposition weg bewegt wird. Dies hat den Vorteil, dass die vom ersten elastischen Element ausgeübte Kraft optimal in eine rücktreibende Kraft umgelenkt werden kann, welche das Halteelement zur Halteposition hin vorspannt.

Falls bei dieser zweiten bevorzugten Variante am Radiallager wenigstens eine Positionierstruktur angeordnet ist, so ist eine dieser wenigstens einen Positionierstruktur vorzugsweise im Bereich des Radiallagers angeordnet, welcher zusammen mit dem Halteelement um die Schwenkachse gegenüber dem Sockelelement schwenkbar ist. Falls es sich beim Radiallager beispielsweise um einen in einem Gegenstück gelagerten Zapfen handelt und falls der Zapfen am Halteelement angeordnet ist, während das Gegenstück am Sockelelement angeordnet ist, so ist diese Positionierstruktur vorzugsweise am Zapfen angeordnet. Falls hingegen der Zapfen am Sockelelement angeordnet ist, während das Gegenstück am Halteelement angeordnet ist, so ist diese Positionierstruktur beispielsweise vorzugsweise am Gegenstück angeordnet.

Unabhängig davon, ob das wenigstens eine der wenigstens zwei Stosselemente zusammen mit dem Halteelement um die Schwenkachse gegenüber dem Sockelelement schwenkbar ist oder nicht, ist das Kopplungselement vorteilhafterweise am Halteelement gelagert und ausgehend von der Halteposition seitlich mitschwenkbar, wenn das Halteelement ausgehend von der Halteposition in Skiquerrichtung auf eine Seite geschwenkt wird. Dies hat den Vorteil, dass das Kopplungselement durch seine Lagerung am Halteelement optimal in seiner Bewegung geführt werden kann. Entsprechend wird dadurch eine zuverlässige seitliche Sicherheitsauslösung ermöglicht.

In einer bevorzugten Variante ist das Kopplungselement am Sockelelement gelagert, sodass, wenn das Halteelement ausgehend von der Halteposition auf eine Seite geschwenkt wird, das Halteelement auch gegenüber dem Kopplungselement auf die Seite schwenkbar ist. Dies hat ebenfalls den Vorteil, dass das Kopplungselement durch seine Lagerung am Sockelelement optimal in seiner Bewegung geführt werden kann. Entsprechend wird dadurch ebenfalls eine zuverlässige seitliche Sicherheitsauslösung ermöglicht.

Das Kopplungselement ist länglich ausgebildet. Dies hat den Vorteil, dass eine Projektionsfläche des Kopplungselements auf die Gleitfläche des Skis eine geringe Fläche einnimmt. Entsprechend kann der Vorderbacken derart geformt werden, dass seine Projektionsfläche auf die Gleitfläche des Skis gering ist. Das bedeutet, dass der Vorderbacken kompakt konstruiert werden kann, sodass er nur eine geringe Fläche auf dem Ski einnimmt.

Das Kopplungselement ist vorzugsweise in seiner Längsrichtung relativ zum Radiallager bewegbar. Dies hat den Vorteil, dass die Positionen der wenigstens zwei Stosselemente gegenüber dem Radiallager durch das Kopplungselement optimal angeglichen werden können, sodass die über das Kopplungselement miteinander gekoppelten wenigstens zwei Stosselemente mit einer im Wesentlichen gleichen Kraft gegen das Radiallager gedrückt werden.

Alternativ dazu besteht aber auch die Möglichkeit, dass das Kopplungselement nicht in seiner Längsrichtung relativ zum Radiallager bewegbar ist. So besteht beispielsweise die Möglichkeit, dass das Kopplungselement quer zu seiner Längsrichtung relativ zum Radiallager bewegbar ist.

In der Halteposition des Halteelements ist das Kopplungselement mit seiner Längsachse in Skiquerrichtung ausgerichtet. Dies hat den Vorteil, dass der Vorderbacken derart konstruiert werden kann, dass er in Skilängsrichtung gesehen kurz ist. Da der Vorderbacken in Skiquerrichtung gesehen eine gewisse Breite aufweist, um einen Skischuh zuverlässig halten zu können, und da das Kopplungselement zumindest in der Halteposition des Halteelements in Skiquerrichtung ausgerichtet ist, wird dadurch eine kompakte Konstruktion des Vorderbackens ermöglicht. Eine derartige kompakte Konstruktion ist besonders vorteilhaft, falls der Vorderbacken in einer Tourenskibindung eingesetzt wird, welche ein um eine in Skiquerrichtung ausgerichtete Achse schwenkbares Sohlenelement umfasst. Da der Vorderbacken bei einer derartigen Tourenskibindung in der Regel auf dem Sohlenelement angeordnet ist, kann die Achse aufgrund der kompakten Konstruktion des Vorderbackens nahe bei den Zehen eines in der Bindung gehaltenen Skischuhs angeordnet werden, ohne dass der Vorderbacken eine Schwenkbewegung des Sohlenelements um die Achse behindern würde. Entsprechend hat das in Skiquerrichtung ausgerichtete Kopplungselement den Vorteil, dass eine kompakte Konstruktion des Vorderbackens ermöglicht wird, wodurch bei einer Tourenskibindung der Gehkomfort für den Skifahrer erhöht werden kann.

Das Kopplungselement weist vorzugsweise zwei Anschläge auf, wobei ein Abstand zwischen den beiden Anschlägen verstellbar ist. Das bedeutet, dass entweder einer der beiden Anschläge oder beide Anschläge entlang dem Kopplungselement bewegbar sind. Der Vorteil des verstellbaren Abstands zwischen den beiden Anschlägen ist, dass dadurch eine einfache Einstellung der Kraft, mit welcher die über das Kopplungselement gekoppelten wenigstens zwei Stosselemente gegen das Radiallager gedrückt werden, ermöglicht werden kann. Um diesen Vorteil zu erreichen, ist unerheblich, ob die Anschläge an den Enden des Kopplungselements oder aber von den Enden zu einer Mitte des Kopplungselements hin zurückversetzt am Kopplungselement angeordnet sind.

Alternativ dazu weist das Kopplungselement nicht zwei Anschläge auf, wobei ein Abstand zwischen den beiden Anschlägen verstellbar ist.

In einer ersten bevorzugten Variante des länglichen Kopplungselements mit zwei Anschlägen, wobei ein Abstand zwischen den beiden Anschlägen verstellbar ist, ist das Kopplungselement eine Spindel, auf welcher zwei Anschläge angeordnet sind, wobei ein Abstand zwischen den beiden Anschlägen durch Drehen der Spindel verstellbar ist. Das bedeutet, dass entweder einer der beiden Anschläge oder beide Anschläge durch Drehen der Spindel entlang der Spindel bewegbar sind. Hierzu können beispielsweise einer der Anschläge oder beide Anschläge mit einem Gewinde versehen sein, welches derart mit der Spindel zusammenwirkt, dass der entsprechende Anschlag durch Drehen der Spindel entlang der Spindel bewegbar ist. Der Vorteil der Spindel ist, dass dadurch eine einfache und zuverlässige Einstellung des Abstands zwischen den beiden Anschlägen ermöglicht wird.

In einer zweiten bevorzugten Variante des länglichen Kopplungselements mit zwei Anschlägen, wobei ein Abstand zwischen den beiden Anschlägen verstellbar ist, umfasst das Kopplungselement zwei Teile, wobei je einer der beiden Anschläge an einem der beiden Teile angeordnet ist und wobei ein Abstand zwischen den beiden Teilen des Kopplungselements verstellbar ist, um den Abstand zwischen den beiden Anschlägen zu verstellen. Dabei kann der Abstand zwischen den beiden Teilen des Kopplungselements beispielsweise durch eine Schraube verstellbar sein. Der Vorteil dieses zweiteiligen Kopplungselements ist, dass eine einfache und zuverlässige Einstellung des Abstands zwischen den beiden Anschlägen ermöglicht wird.

Es bestehen aber auch andere Möglichkeiten, wie das Kopplungselement ausgebildet werden kann, um den Abstand zwischen den beiden Anschlägen zuverlässig verstellen zu können.

Falls das Kopplungselement zwei Anschläge aufweist, wobei ein Abstand zwischen den beiden Anschlägen verstellbar ist, so ist vorteilhafterweise durch Verstellen des Abstands zwischen den beiden Anschlägen eine Vorspannung des ersten elastischen Elements einstellbar. Dies hat den Vorteil, dass die Kraft, mit welcher die über das Kopplungselement gekoppelten wenigstens zwei Stosselemente gegen das Radiallager gedrückt werden, auf einfache Art und Weise zuverlässig eingestellt werden kann. Das bedeutet, dass auf einfache Art und Weise zuverlässig die Energie eingestellt werden kann, welche der Vorderbacken bei einem Stoss auf den Vorderbacken, den Ski oder einen im Vorderbacken gehaltenen Skischuh aufnehmen kann, ohne dass es zu einer seitlichen Sicherheitsauslösung kommt.

Um die Vorspannung des ersten elastischen Elements durch Verstellen des Abstands zwischen den beiden Anschlägen einstellen zu können, sind verschiedene Konstruktionsweisen des Vorderbackens möglich. Beispielsweise können hierzu die wenigstens zwei Stosselemente zwischen den beiden Anschlägen angeordnet und mittels des wenigstens einen elastischen Elements zueinander hin vorgespannt sein. Hierzu kann beispielsweise das erste elastische Element mit seinem ersten Ende an einem ersten der Anschläge des Kopplungselements abgestützt sein und mit seinem zweiten Ende am ersten der wenigstens zwei Stosselemente abgestützt sein, welches entlang dem Kopplungselement relativ zum Kopplungselement und radial zum Radiallager bewegbar gelagert ist. Dabei kann ein zweites der wenigstens zwei Stosselemente beispielsweise am zweiten der Anschläge des Kopplungselements abgestützt sein, während das Radiallager zwischen den wenigstens zwei Stosselementen angeordnet ist. Wenn bei einer derartigen Anordnung der Abstand zwischen den beiden Anschlägen verändert wird, wird auch der Raum, welcher das erste elastische Element zur Verfügung hat, verstellt. Wenn daher das erste elastische Element beispielsweise eine Feder ist, so kann dadurch die Vorspannung der Feder und somit die von der Feder ausgeübte Kraft auf einfache und zuverlässige Weise verstellt werden. Falls bei einer derartigen Konstruktion zudem noch ein zweites der wenigstens zwei Stosselemente entlang dem Kopplungselement relativ zum Kopplungselement und radial zum Radiallager bewegbar gelagert ist, und der Vorderbacken noch ein zweites elastisches Element umfasst, kann dieses zweite elastische Element beispielsweise zwischen dem zweiten der wenigstens zwei Stosselementen und dem zweiten Anschlag angeordnet werden. Dadurch ist durch Verstellen des Abstands zwischen den beiden Anschlägen durch Drehen der Spindel sowohl die Vorspannung des ersten elastischen Elements als auch die Vorspannung des zweiten elastischen Elements einstellbar.

Alternativ dazu besteht aber auch die Möglichkeit, dass die Vorspannung des ersten elastischen Elements nicht durch Verstellen des Abstands zwischen den beiden Anschlägen einstellbar ist.

Vorteilhafterweise ist das Kopplungselement im Wesentlichen senkrecht zur Drehachse durch eine Öffnung im Radiallager geführt. Dies hat den Vorteil, dass das Kopplungselement auf einfache Art und Weise im Wesentlichen radial zum Radiallager bewegbar gelagert werden kann. Zudem hat dies den Vorteil, dass sich das Kopplungselement von einer ersten Seite des Radiallagers auf eine zweite Seite des Radiallagers erstrecken kann, wodurch die um das Radiallager angeordneten wenigstens zwei Stosselemente auf einfache Art und Weise über das Kopplungselement miteinander gekoppelt werden können. Dabei ist unerheblich, ob das Kopplungselement in einem Bereich durch die Öffnung im Radiallager geführt ist und gleichzeitig in einem anderen Bereich um das Radiallager herum geführt ist.

In einer bevorzugten Variante dazu ist das Kopplungselement im Wesentlichen senkrecht zur Drehachse um das Radiallager herum geführt. Dabei kann das Kopplungselement nur auf einer Seite um das Radiallager herumgeführt sein. Es kann aber auch beidseitig um das Radiallager herumgeführt sein. In letzterem Fall kann das Kopplungselement beispielsweise eine Öffnung aufweisen, durch welche das Radiallager mit der Drehachse geführt ist. Weiter besteht dabei aber auch die Möglichkeit, dass das Kopplungselement im Wesentlichen senkrecht zur Drehachse um das Radiallager herumgeführt ist, aber gleichzeitig einen Bereich aufweist, welcher durch eine Öffnung im Radiallager geführt ist. Unabhängig davon, wie das Kopplungselement um das Radiallager herum geführt ist, hat dies den Vorteil, dass sich das Kopplungselement von einer ersten Seite des Radiallagers auf eine zweite Seite des Radiallagers erstrecken kann, wodurch die um das Radiallager angeordneten wenigstens zwei Stosselemente auf einfache Art und Weise über das Kopplungselement miteinander gekoppelt werden können.

Bevorzugt ist eine Höhe des Halteelements gegenüber dem Sockelelement verstellbar. Da somit ein Abstand zwischen Halteelement und Sockelelement verstellbar ist, hat dies den Vorteil, dass der Vorderbacken an verschiedene Skischuhe angepasst werden kann. Falls das Halteelement einen nach hinten reichenden Bereich aufweist, welcher die Sohle des zu haltenden Skischuhs oben zumindest teilweise umgreifen kann, hat dies zudem den Vorteil, dass der Vorderbacken an Skischuhe mit verschieden dicken Sohlen angepasst werden kann. Um diese Vorteile zu erreichen, ist unerheblich, durch welche Konstruktion die Höhe des Halteelements gegenüber dem Sockelelement verstellbar ist. Beispielsweise kann der Vorderbacken derart konstruiert sein, dass die Höhe des Halteelements durch Verstellen einer Schraube verstellt werden kann.

Alternativ dazu besteht aber auch die Möglichkeit, dass die Höhe des Halteelements gegenüber dem Sockelelement fest vorgegeben und somit nicht verstellbar ist.

Falls die Höhe des Halteelements gegenüber dem Sockelelement verstellbar ist, so umfasst das Radiallager vorteilhafterweise zwei Elemente, welche koaxial zueinander verschiebbar sind, um die Höhe des Halteelements gegenüber dem Sockelelement zu verstellen. Falls das Radiallager ein in einem Gegenstück gelagerten Zapfen umfasst, so können beispielsweise das Gegenstück und der Zapfen entlang der Drehachse koaxial zueinander verschiebbar ausgebildet sein. Unabhängig von der genauen Konstruktion, durch welche die beiden Elemente des Radiallagers koaxial zueinander verschiebbar sind, hat diese Verschiebbarkeit den Vorteil, dass die Höhe des Halteelements gegenüber dem Sockelelement durch Verstellen der Lagerung des Halteelements am Sockelelement verstellbar ist. Entsprechend erübrigt sich eine zusätzliche Einheit, welche das Verstellen der Höhe des Haltelements gegenüber dem Sockelelement ermöglicht. Daher ist eine kompakte Konstruktion des Vorderbackens ermöglicht.

Alternativ dazu besteht aber auch die Möglichkeit, dass die Höhe des Halteelements gegenüber dem Sockelelement auf eine andere Art und Weise verstellt werden kann. Beispielsweise kann hierzu eine zusätzliche Einheit, welche zwischen Sockelelement und Radiallager oder zwischen Radiallager und Halteelement angeordnet ist, vorgesehen sein.

Bevorzugt umfasst der Vorderbacken eine Mechanik, welche eine Sicherheitsauslösung in Rückwärtsrichtung bereitstellt. Eine derartige Sicherheitsauslösung in Rückwärtsrichtung bedeutet, dass ein im Vorderbacken gehaltener Skischuh mit seinem Zehenbereich nach oben .aus dem Vorderbacken gelöst werden kann, wenn ein Stoss auf den Vorderbacken, den Ski oder den im Vorderbacken gehaltenen Skischuh eine vorbestimmte Energie überschreitet. Dabei kann die Mechanik, welche die Sicherheitsauslösung in Rückwärtsausrichtung bereitstellt, eines oder mehrere der bereits beschriebenen Elemente des Vorderbackens umfassen. Diese Mechanik kann jedoch auch als von den bereits beschriebenen Elementen des Vorderbackens separate Einheit ausgebildet sein, welche beispielsweise zwischen Halteelement und Radiallager angeordnet ist. Unabhängig davon, wie die Mechanik genau ausgebildet ist und ob sie bereits beschriebene Elemente des Vorderbackens umfasst oder nicht, hat sie den Vorteil, dass für den Skifahrer die Sicherheit erhöht wird.

Alternativ zur Mechanik, welche eine Sicherheitsauslösung in Rückwärtsrichtung bereitstellt, besteht aber auch die Möglichkeit, dass der Vorderbacken keine derartige Mechanik umfasst.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: eine Aufsicht einer Tourenskibindung mit einem erfindungsgemässen Vorderbacken in der Halteposition,
- Fig. 2: eine Seitenansicht der Tourenskibindung mit dem erfindungsgemässen Vorderbacken,
- Fig.3: einen in Skiquerrichtung ausgerichteten Querschnitt durch den Vorderbacken,
- Fig. 4a, b: je eine Aufsicht auf einen horizontalen Querschnitt durch den Vorderbacken,
- Fig. 5: einen vertikal in Skimitte in Skilängsrichtung verlaufenden Querschnitt durch die Tourenskibindung mit dem erfindungsgemässen Vorderbacken, und
- Fig. 6a, b: je die schematische Darstellung einer Aufsicht auf einen weiteren erfindungsgemässen Vorderbacken.

Grundsätzlich sind in den Figuren gleiche Teile mit gleichen Bezugszeichen versehen.

### Wege zur Ausführung der Erfindung

Figur 1 zeigt eine Aufsicht einer Tourenskibindung 100 mit einem erfindungsgemässen Vorderbacken 1 in der Halteposition. In der Figur links ist bei der Tourenskibindung 100 vorne, während in der Figur rechts bei der Tourenskibindung 100 hinten ist. Entsprechend ist in der Figur links auch beim Vorderbacken 1 vorne, während in der Figur rechts beim Vorderbacken 1 hinten ist.

Von der Tourenskibindung 100 ist in der Figur 1 nur ein Sohlenelement 101 und der auf dem Sohlenelement 101 montierte Vorderbacken 1 gezeigt. Dieses Sohlenelement 101 ist um eine in Skiquerrichtung ausgerichtete Achse gegenüber dem Ski (nicht gezeigt) schwenkbar. Da diese Achse unterhalb des Vorderbackens 1 angeordnet ist, ist sie in der in Figur 1 gezeigten Aufsicht vom Vorderbacken 1 verdeckt.

Der erfindungsgemässe Vorderbacken 1 umfasst ein Halteelement 2 zum Halten eines Skischuhs im Bereich der Spitze des Skischuhs. Dieses Halteelement 2 ist einstückig gefertigt und umfasst seitlich zwei etwas nach hinten reichende Bereiche 3.1, 3.2, welche die Spitze des Skischuhs seitlich und oben etwas umgreifen können, um den Skischuh im Vorderbacken 1 zu halten. Dadurch können die beiden etwas nach hinten reichenden Bereiche 3.1, 3.2 den im Vorderbacken 1 gehaltenen Skischuh seitlich abstützen. Wenn die Energie eines seitlichen Stosses auf den Ski, die Tourenskibindung 100, oder den Skischuh eine bestimmte Energie überschreitet, kann der im Vorderbacken 1 gehaltene Skischuh durch eine seitliche Sicherheitsauslösung vom Vorderbacken 1 gelöst werden. Um dies zu ermöglichen, ist das Halteelement 2 um eine Schwenkachse 4 schwenkbar gelagert und kann mit seinen beiden etwas nach hinten reichenden Bereichen 3.1, 3.2 zur Seite geschwenkt werden. Diese Schwenkachse 4 verläuft koaxial zu einer im Halteelement 2 angeordneten Schraube 5, deren Kopf von oben zugänglich ist und daher in der Aufsicht der Figur 1 zu erkennen ist. Falls das Sohlenelement 101 der Tourenskibindung 100 wie in der Figur 1 gezeigt horizontal ausgerichtet ist, so ist die Schwenkachse 4 vertikal ausgerichtet. Wenn das Sohlenelement 101 hingegen um die in Skiquerrichtung ausgerichtete Achse geschwenkt wird, so wird die Schwenkachse 4 in einer in Skilängsrichtung verlaufenden, vertikalen Ebene geschwenkt.

Vor den beiden nach hinten reichenden Bereichen 3.1, 3.2 des Halteelements 2 sind seitlich zwei Anschläge 6.1, 6.2 im Haltelement 2 eingelassen. Diese beiden Anschläge 6.1, 6.2 reichen je seitlich etwas aus dem Halteelement 2 heraus. Der Grund für das Vorhandensein der beiden Anschläge 6.1, 6.2 ist weiter unten im Zusammenhang mit den Figuren 3, 4a und 4b genauer erläutert.

Die Figur 2 zeigt ebenfalls die Tourenskibindung 100 mit dem erfindungsgemässen Vorderbacken 1. Im Gegensatz zur Figur 1 zeigt die Figur 2 jedoch eine Seitenansicht der Tourenskibindung 100. Dabei ist wiederum links in der Figur bei der Tourenskibindung 100 vorne, während rechts in der Figur bei der Tourenskibindung 100 hinten ist.

Im Gegensatz zur Figur 1 ist in der Figur 2 zusätzlich zur Tourenskibindung 100 ein in der Tourenskibindung 100 gehaltener Skischuh 200 mit einer gestrichpunkteten Linie gezeigt. Um zu illustrieren, wie der Skischuh 200 im Vorderbacken 1 platziert ist, verläuft die gestrichpunktete Linie auch durch den nach hinten reichenden Bereich 3.1 des Haltelements 2, welcher sich in der gezeigten Seitenansicht vor dem Skischuh 200 befindet.

In der Seitenansicht der Figur 2 ist zu erkennen, dass die beiden Anschläge 6.1 einen im Wesentlichen quadratischen Querschnitt aufweisen, wobei die Seitenkanten des Querschnitts aber etwas gebogen sind. Zudem ist in der Mitte des Anschlags 6.1, welcher dem Betrachter zugewandt ist, der Kreuzkopf einer Spindel 7 zu erkennen, welche horizontal in Skiquerrichtung ausgerichtet durch die beiden Anschläge 6.1 und somit durch das Halteelement 2 des Vorderbackens 1 verläuft. Ausserdem ist in der Seitenansicht der Figur 2 die Achse 102 zu erkennen, um welche das Sohlenelement 101 der Tourenskibindung 100 schwenkbar an einem Basiselement 103 gelagert ist.

Figur 3 zeigt einen in Skiquerrichtung ausgerichteten Querschnitt durch den auf dem Sohlenelement 101 montierten Vorderbacken 1. Dieser Querschnitt verläuft entlang der Schwenkachse 4 und ist damit senkrecht zum Sohlenelement 101 ausgerichtet. Da nachfolgend davon ausgegangen wird, dass das Sohlenelement 101 skiparallel ausgerichtet ist, stimmen verwendete Orientierungsangaben wie "oben", "unten", "vertikal", "hinten" oder "vorne" mit dem Eingangs eingeführten Bezugssystem des (fiktiven) Skis überein.

In Figur 3 ist zu erkennen, dass der Vorderbacken 1 ein Sockelelement 8 aufweist, welches auf dem Sohlenelement 101 montiert ist. Hierzu ist das Sockelelement 8 etwas in das Sohlenelement 101 eingelassen. Zudem verläuft die Achse 102, um welche das Sohlenelement 101 geschwenkt werden kann, teilweise durch das Sohlenelement 101 und teilweise durch das Sockelelement 8, wodurch das Sockelelement 8 am Sohlenelement 101 befestigt ist.

In seinem oberen Bereich umfasst das Sockelelement 8 einen vertikal nach oben zeigenden Zapfen 9. Dieser Zapfen 9 verläuft koaxial zur Schwenkachse 4 und somit auch koaxial zur Schraube 5. Das Halteelement 2 ist am Zapfen 9 um die Schwenkachse 4 schwenkbar gelagert. Damit bilden der Zapfen 9 und die Lagerung des Zapfens 9 im Halteelement 2 zusammen ein Radiallager 13. Durch Drehen der Schraube 5, welche in ihrem oberen Bereich durch das Halteelement 2 verläuft und in ihrem unteren Bereich im Zapfen 9 eingelassen ist, kann eine Höhe des Halteelements 2 gegenüber dem Sockelelement 8 verstellt werden. Dadurch kann eine Höhe der etwas nach hinten reichenden Bereiche 3.1, 3.2 des Haltelements 2 gegenüber dem Sohlenelement 101 verstellt werden. Da diese Bereiche 3.1, 3.2 die Spitze der Sohle des im Vorderbacken 1 gehaltenen Skischuhs 200 seitlich und oben etwas umgreifen (siehe auch Figur 2), kann der Vorderbacken 1 durch die Höhenverstellung des Halteelements 2 an unterschiedliche Skischuhe mit verschieden dicken Sohlen angepasst werden.

Wie bereits im Zusammenhang mit Figur 2 erwähnt, verläuft die Spindel 7 horizontal in Skiquerrichtung ausgerichtet durch die beiden Anschläge 6.1, 6.2 und damit durch das Halteelement 2. In Figur 3 ist zusätzlich zu erkennen, dass die Spindel 7 auch durch eine horizontal in Skiquerrichtung ausgerichtete Öffnung 10 im Zapfen 9 verläuft. Wenn daher das Halteelement 2 durch verstellen der Schraube 5 in seiner Höhe gegenüber dem Sockelelement 8 und dem Zapfen 9 verstellt wird, wird die Spindel 7 in der Öffnung 10 im Zapfen 9 in vertikaler Richtung nach unten oder nach oben bewegt.

Die Spindel 7 weist im Bereich ihrer beiden Enden je ein gegenläufiges Gewinde auf, an welchem je einer der beiden Anschläge 6.1, 6.2 gelagert ist. Da die beiden Anschläge 6.1, 6.2 in Skiquerrichtung gesehen einen im Wesentlichen quadratischen Querschnitt aufweisen, drehen sie nicht mit, wenn die Spindel 7 im Halteelement 2 um ihre Längsachse gedreht wird. Daher können die beiden Anschläge 6.1, 6.2 durch Drehen der Spindel 7 aufeinander zu und voneinander weg bewegt werden. In einer Variante dazu kann die Spindel auch an ihrem einen Ende einen festen Kopf aufweisen, welcher einen ersten Anschlag bildet, und im Bereich ihres anderen Endes ein Gewinde aufweisen, an welchem ein zweiter Anschlag gelagert ist. In dieser Fall sollte der Kopf der Spindel im Halteelement drehbar sein, während der zweite Anschlag nicht mitdrehbar sein sollte, wenn die Spindel um ihre Längsachse gedreht wird. Auch dadurch können die beiden Anschläge durch Drehen der Spindel aufeinander zu und voneinander weg bewegt werden. Daher kann in beiden Fällen durch Drehen der Spindel 7 ein Abstand zwischen den Anschlägen 6.1, 6.2 verstellt werden, wodurch die Energie eingestellt werden kann, welche vom Vorderbacken 1 bei einem seitlichen Stoss aufgenommen werden kann, bis es zu einer seitlichen Sicherheitsauslösung kommt. Um diese Energieaufnahme überhaupt erst zu ermöglichen, ist beidseitig des Zapfens 9 je ein Stosselement 12.1, 12.2 angeordnet. Diese beiden Stosselemente 12.1, 12.2 weisen je eine Öffnung auf, durch welche die Spindel 7 geführt ist. Dadurch sind die beiden Stosselemente 12.1, 12.2 entlang der Spindel 7 bewegbar gelagert. Weiter ist bei beiden Anschlägen 6.1, 6.2 zwischen dem jeweiligen Anschlag 6.1, 6.2 und dem Stosselement 12.1, 12.2 auf der jeweiligen Seite des Zapfens 9 je eine Feder 11.1, 11.2 angeordnet. Diese Federn 11.1, 11.2 sind je mit einem ersten Ende gegenüber den jeweiligen Anschlag 6.1, 6.2 abgestützt. Zudem sind sie je mit einem zweiten Ende gegenüber dem Stosselement 12.1, 12.2 abgestützt, welches sich auf ihrer Seite des Zapfens 9 befindet. Da die Spindel 7 in Skiquerrichtung relativ zum Halteelement 2 bewegbar ist und da die beiden Anschläge 6.1, 6.2 ebenfalls in Skiquerrichtung relativ zum Halteelement 2 bewegbar sind, bewegt sich die Spindel 7 mit den beiden Anschlägen 6.1, 6.2 derart, dass die Kraft, welche von den beiden Federn 11.1, 11.2 ausgeübt wird, gleichmässig auf die beiden Federn 11.1, 11.2 und die beiden Stosselemente 12.1, 12.2 verteilt wird. Entsprechend sind die beiden Stosselemente 12.1, 12.2 über die als Kopplungselement dienende Spindel 7 miteinander gekoppelt, sodass sie mit einer gleichen Kraft gegen den Zapfen 9 drücken.

Die Figuren 4a und 4b zeigen je eine Aufsicht auf einen horizontalen Querschnitt durch den Vorderbacken 1, welcher entlang der Längsachse der Spindel 7 verläuft. Wie bereits in der Figur 1 ist in den Figuren 4a und 4b links bei der Tourenskibindung 100 vorne, während in den Figuren rechts bei der Tourenskibindung 100 hinten ist. Entsprechend ist in den Figuren links auch beim Vorderbacken 1 vorne, während in den Figuren rechts beim Vorderbacken 1 hinten ist.

In der Figur 4a ist der Vorderbacken 1 wie bereits in der Figur 1 als Bestandteil der Tourenskibindung 100 gezeigt. Zudem befindet sich das Halteelement ebenfalls wie in der Figur 4a in der Halteposition. Im Gegensatz zur Figur 1 ist in der Figur 4a jedoch durch eine gestrichpunktete Linie der Umriss des im Vorderbacken 1 gehaltenen Skischuhs 200 gezeigt. In der Figur 4b ist ebenfalls der Skischuh 200 gezeigt. Allerdings ist er in der Figur 4b nicht transparent dargestellt. Daher verdeckt er in der Figur 4b das Sohlenelement 2. Ausserdem befindet sich das Halteelement 2 in der Figur 4b nicht in der Halteposition, sondern in einer seitwärts von der Halteposition weg geschwenkten Position. Zudem ist auch der Skischuh 200 seitlich von der Skimitte wegbewegt dargestellt. Dadurch ist die Funktionsweise des Vorderbackens 1 bei einer seitlichen Sicherheitsauslösung illustriert.

Sowohl in der Figur 4a als auch in der Figur 4b sind die beiden etwas nach hinten reichenden Bereiche 3.1, 3.2 des Halteelements 2 mit einer gestrichpunkteten Linie gezeigt. Diese beiden Bereiche 3.1, 3.2 befinden sich gerade oberhalb der Ebene des gezeigten horizontalen Querschnitts und gehören daher streng genommen nicht zur Querschnittsdarstellung. Sie sind aber dennoch gezeigt, weil sie illustrieren, wie der Skischuh 200 im Vorderbacken 1 gehalten ist. So ist zu erkennen, dass die beiden etwas nach hinten reichenden Bereiche 3.1, 3.2 etwas über den vorderen Bereich der Sohle des Skischuhs 200 nach hinten reichen.

Wie bereits im Zusammenhang mit der Figur 3 erwähnt, ist die Spindel 7 in Skiquerrichtung durch die Öffnung 10 im Zapfen 9 geführt. Zudem sind die beiden Stosselemente 12.1, 12.2 über die Spindel 7 miteinander gekoppelt, sodass sie mit einer im Wesentlichen gleichen Kraft gegen den Zapfen 9 drücken. In den Figuren 4a und 4b ist ausserdem zu erkennen, dass die beiden Stosselemente 12.1, 12.2 je in Skilängsrichtung gesehen vor und hinter der Spindel 7 eine vertikal ausgerichtete, ebene Fläche aufweisen. Mit diesen Flächen drücken sie gegen den Zapfen 9. Der Zapfen 9 seinerseits weist in Skilängsrichtung gesehen beidseitig je vor und hinter der Öffnung eine ebene Fläche auf, welche vertikal in Skilängsrichtung ausgerichtet ist. Damit ist der Querschnitt des Zapfens 9 nicht durchgehend kreisförmig, sondern weist durch die beidseitig angeordneten ebenen Flächen in Skilängsrichtung gesehen beidseitig je einen ebenen, flachen Bereich auf.

Wenn sich das Halteelement 2 wie in Figur 4a gezeigt in der Halteposition befindet, so drücken die beiden Stosselemente 12.1, 12.2 mit ihren ebenen Flächen gegen die beidseitig des Zapfens 9 angeordneten ebenen Flächen. Wenn das Halteelement 2 hingegen wie in der Figur 4b gezeigt von der Halteposition weggeschwenkt ist, so ist auch die Spindel 7 mit den daran gelagerten Stosselementen 12.1, 12.2 um die Schwenkachse 4 geschwenkt. Entsprechend sind dadurch die beiden Stosselemente 12.1, 12.2 mit ihren ebenen Flächen von den ebenen Flächen des Zapfens 9 weggeschenkt. Somit liegen die ebenen Flächen der Stosselemente 12.1, 12.2 und die ebenen Flächen des Zapfens 9 nicht mehr Fläche gegen Fläche aufeinander, sondern sind in einem Winkel zueinander ausgerichtet. Diese Verkippung der ebenen Flächen führt dazu, dass die beiden Stosselemente 12.1, 12.2 im Vergleich zur Halteposition auseinander bewegt sind, wodurch die beiden Federn 11.1, 11.2 zusammengedrückt sind. Da die beiden Federn 11.1, 11.2 die beiden Stosselemente 12.1, 12.2 jedoch gegen den Zapfen 9 drücken, führen die ebenen Flächen beidseitig des Zapfens 9 und an den Stosselementen 12.1, 12.2 dazu, dass das Halteelement 2 zurück in die Halteposition gedrückt wird. Damit bilden die beiden in Skiquerrichtung gesehen beidseitig des Zapfens 9 angeordneten ebenen Flächen je eine Positionierstruktur, während die vertikal ausgerichteten, ebenen Flächen der beiden Stosselemente 12.1, 12.2 je eine Gegenstruktur zur jeweiligen Positionierstruktur bilden.

Wie bereits erwähnt, drücken die beiden Stosselemente 12.1, 12.2 mit ihren ebenen Flächen gegen die beidseitig des Zapfens 9 angeordneten ebenen Flächen, wenn sich das Halteelement 2 in der Halteposition befindet. Wenn in dieser Stellung des Vorderbackens 1 der Skischuh 200 im Vorderbacken 1 gehalten ist, so umgreifen die beiden etwas nach hinten reichenden Bereiche 3.1, 3.2 des Halteelements 2 den vorderen Bereich der Sohle des Skischuhs 200 oben und reichen oberhalb der Sohle des Skischuhs 200 beidseitig des Zehenbereichs des Skischuhs 200 etwas seitlich nach hinten. Unterhalb der beiden etwas nach hinten reichenden Bereiche 3.1, 3.2 ist pro Seite je eine Rolle 14.1, 14.2 um eine vertikale Achse drehbar gelagert. Diese beiden Rollen 14.1, 14.2 stützen den vorderen Bereich der Sohle des Skischuhs 200 seitlich ab.

Ausgehend von der Haltestellung kann es zu einer seitlichen Sicherheitsauslösung kommen, wenn ein seitlicher Stoss auf den Ski, die Tourenskibindung 100 oder den Skischuh 200 eine bestimmte Energie überschreitet. Bei einem derartigen Stoss drückt der Skischuh 200 seitlich gegen den in Bewegungsrichtung des Skischuhs 200 liegenden, etwas nach hinten reichenden Bereich 3.1, 3.2 des Halteelements 2 und gegen die entsprechende Rolle 14.1, 14.2. Dadurch wird das Halteelement 2 um die Schwenkachse 4 geschwenkt. Je weiter das Halteelement 2 dabei geschwenkt wird, desto weiter werden die ebenen Flächen der Stosselemente 12.1, 12.2 und des Zapfens 9 verkippt und desto weiter werden die beiden Stosselemente 12.1, 12.2 im Vergleich zur Halteposition auseinander bewegt. Da die beiden Federn 11.1, 11.2 dabei zusammengepresst werden, wird während der Schwenkbewegung des Halteelements 2 um die Schwenkachse 4 Energie von den Federn 11.1, 11.2 und damit vom Vorderbacken 1 aufgenommen. Sobald das Halteelement 2 um einen bestimmten Winkel geschwenkt ist, kann der Skischuh 200 an der in Bewegungsrichtung des Skischuhs 200 liegenden Rolle 14.1, 14.2 abrollen und sich seitlich aus dem Vorderbacken 1 lösen. Die bis zum Lösen des Skischuhs 200 vom Vorderbacken 1 durch den Vorderbacken 1 aufnehmbare Energie kann eingestellt werden. Hierzu werden die beiden Anschläge 6.1, 6.2 durch Drehen der Spindel 7 aufeinander zu oder voneinander weg bewegt, wodurch die beiden Federn 11.1, 11.2 mehr oder weniger stark vorgespannt werden.

Die Figur 5 zeigt einen vertikal in Skimitte in Skilängsrichtung verlaufenden Querschnitt durch die Tourenskibindung 100 mit dem erfindungsgemässen Vorderbacken 1. Wiederum ist links in der Figur bei der Tourenskibindung 100 vorne, während rechts in der Figur bei der Tourenskibindung 100 hinten ist. Entsprechend ist wiederum links in der Figur beim Vorderbacken 1 vorne, während rechts in der Figur beim Vorderbacken 1 hinten ist.

Die Querschnittsansicht verläuft durch das Sockelelement 8 und zeigt, wie der Zapfen 9 im Halteelement 2 gelagert ist. Zudem verläuft der Querschnitt entlang der Schwenkachse 4 sowie der Schraube 5 und schneidet die Spindel 7 und die Achse 102, um welche das Sohlenelement 101 der Tourenskibindung geschwenkt werden kann, in einem rechtem Winkel.

Die Figuren 6a und 6b zeigen je eine schematische Darstellung einer Aufsicht auf einen weiteren erfindungsgemässen Vorderbacken 51. Wie bereits in den vorhergehenden Figuren zum ersten erfindungsgemässen Vorderbacken 1, ist links in den Figuren beim Vorderbacken 51 vorne, während rechts in den Figuren beim Vorderbacken 51 hinten ist. Der Vorderbacken 51 umfasst ein Halteelement 52, welches um eine Schwenkachse 54 schwenkbar an einem Sockelelement 58 gelagert ist. Dieses Sockelelement 58 kann beispielsweise auf einem Ski montierbar sein. Es kann aber beispielsweise auch auf einem Sohlenelement einer Tourenskibindung montierbar sein, welches um eine horizontal in Skiquerrichtung ausgerichtete Achse schwenkbar ist. Das Sockelelement 58 umfasst einen vertikal nach oben zeigenden Zapfen 59. Dieser Zapfen 59 weist auf seiner in Skilängsrichtung gesehenen Vorderseite einen ebenen, flachen Bereich auf, dessen Fläche vertikal in Skiquerrichtung ausgerichtet ist. Ansonsten ist der Querschnitt des Zapfens 59 kreisförmig. Der Zapfen 59 bildet zusammen mit einem Gegenstück des Halteelements 52 ein Radiallager 63. Aufgrund dieses Radiallagers 63 ist das Halteelement 52 gegenüber dem Sockelelement 58 um die Schwenkachse 54 schwenkbar gelagert. Dabei ist das Halteelement 52 aufgrund des Radiallagers 63 nicht in radialer Richtung zur Schwenkachse 54 gegenüber dem Sockelelement 58 bewegbar und kann nur um die Schwenkachse 54 geschwenkt werden.

Im Halteelement 52 ist ein Kopplungselement 57 in Skilängsrichtung verschiebbar gelagert. Dieses Kopplungselement 57 hat die Form einer rechteckigen Platte, welche mit ihren Hauptflächen skiparallel ausgerichtet ist. In seiner Mitte weist das Kopplungselement 57 eine Öffnung auf, durch welche der Zapfen 59 geführt ist. Ein vorderer Rand 56 der Öffnung im Kopplungselement 57 ist abgeflacht und liegt eben auf dem ebenen, flachen Bereich des Zapfens 59 auf, wenn sich das Halteelement 52 in einer Haltestellung befindet. Vor dem hinteren Rand der Öffnung im Kopplungselement 57 befindet sich ein Kolben 62, welcher durch eine Feder 61 vom hinteren Rand der Öffnung weg zum Zapfen 59 gedrückt wird. Dadurch wird der Zapfen 59 zwischen dem vorderen Rand 56 der Öffnung und dem Kolben 62 eingeklemmt. Entsprechend bilden der vordere Rand 56 der Öffnung und der Kolben 62 je ein Stosselement. Da das Kopplungselement 57 radial zum Radiallager 63 bewegbar ist, kann es die von der Feder 61 bewirkte Kraft auf den vorderen Rand 56 der Öffnung im Kopplungselement 57 und den Kolben 62 verteilen, sodass der vordere Rand 56 und der Kolben 62 mit einer im Wesentlichen gleichen Kraft gegen das Radiallager 63 gedrückt werden.

Wenn das Halteelement 52 bei einer seitlichen Sicherheitsauslösung des Vorderbackens 51 um die Schwenkachse 54 geschwenkt wird, so wird auch das Kopplungselement 57 mitgeschwenkt. Dadurch werden sowohl der abgeflachte vordere Rand 56 der Öffnung im Kopplungselement 57 als auch der Kolben 62 mitgeschwenkt. Da der abgeflachte vordere Rand 56 dadurch gegenüber dem ebenen, abgeflachten Bereich des Zapfens 59 verkippt wird, wird das Kopplungselement 57 in radialer Richtung gegenüber dem Zapfen 59 und damit gegenüber der Schwenkachse 54 sowie gegenüber dem Halteelement 52 nach vorne geschoben. Damit wird der hintere Rand der Öffnung im Kopplungselement 57 nach vorne in Richtung Zapfen 59 geschoben, wodurch die Feder 61 zusammengedrückt wird. Entsprechend kann der Vorderbacken 51 bei einer seitlichen Schwenkbewegung des Halteelements 52 um die Schwenkachse 54 eine bestimmte Energie aufnehmen, bis es zu einer seitlichen Sicherheitsauslösung kommt. Dabei kann die aufnehmbare Energie durch die Vorspannung der Feder 61 eingestellt werden. Aufgrund des Zusammenspiels des ebenen, abgeflachten Bereichs des Zapfens 59 und des abgeflachten vorderen Rands 56 bildet hierzu der ebene, abgeflachte Bereich des Zapfens 59 eine Positionierstruktur, während der abgeflachte vordere Rand 56 eine Gegenstruktur zur Positionierstruktur bildet.

Wie bereits beim ersten erfindungsgemässen Vorderbacken 1 kann auch beim in den Figuren 6a und 6b gezeigten Vorderbacken 51 eine Höhe des Halteelements 52 relativ zum Sockelelement 58 verstellt werden. Hierzu ist ebenfalls ein Mechanismus mit einer Schraube vorgesehen, wie er für den ersten erfindungsgemässen Vorderbacken 1 im Detail erläutert ist. Dieser Mechanismus ist jedoch in der in den Figuren 6a und 6b gezeigten Aufsicht nicht zu erkennen.

Die Erfindung ist nicht auf die beiden oben beschriebenen und in den Figuren gezeigten Ausführungsbeispiele beschränkt. Es sind sowohl gänzlich andere Ausführungsformen als auch Abwandlungen von den beschriebenen Ausführungsbeispielen möglich. So können beispielsweise Merkmale, welche für eines der beiden oben beschriebenen Ausführungsbeispiele beschrieben wurden, mit dem anderen Ausführungsbeispiel kombiniert werden.

So kann die Spindel gemäss dem ersten Ausführungsbeispiel wie das Kopplungselement gemäss dem zweiten Ausführungsbeispiel ausgebildet werden.

In all diesen Varianten kann der Vorderbacken wie beschrieben zwei Stosselemente oder aber auch mehr als zwei Stosselemente umfassen. Ausserdem können in beiden Ausführungsbeispielen nur eines oder zwei der Stosselemente entlang dem Kopplungselement bewegbar gelagert sein.

Unabhängig von den möglichen Kombinationen der Merkmale der beiden Ausführungsbeispiele ist es nicht erforderlich, dass das Kopplungselement am Halteelement gelagert ist. So kann das Kopplungselement auch am Sockelelement gelagert sein. Auf den in den Figuren 6a und 6b gezeigten Vorderbacken 51 bezogen, kann eine derartige Abwandlung beispielsweise derart aussehen, dass das Kopplungselement in Skilängsrichtung bewegbar am Sockelelement angeordnet ist, während der Zapfen am Halteelement angeordnet ist. In diesem Fall ist der Zapfen in einem am Sockelelement angeordneten Gegenstück um die Schwenkachse schwenkbar gelagert. Wenn in dieser Ausführungsform das Halteelement um die Schwenkachse geschwenkt wird, wird daher auch der ebene, abgeflachte Bereich auf der vorderen Seite des Zapfens gegenüber dem Sockelelement geschwenkt. Dadurch wird dieser Bereich relativ zum flachen, vorderen Rand der Öffnung im Kopplungselement verkippt, wodurch das Kopplungselement gegenüber dem Sockelelement nach vorne geschoben wird. Dadurch wird ebenfalls die Feder gespannt, wodurch eine Energieaufnahme durch den Vorderbacken ermöglicht wird. Ähnlich können auch beim in den Figuren 1 bis 5 gezeigten Vorderbacken 1 die beiden Anschläge, Federn, Stosselemente sowie die Spindel am Sockelelement angeordnet sein. Falls dabei der Zapfen nicht am Sockelelement, sondern am Halteelement angeordnet ist und in einem Gegenstück am Sockelelement um die Schwenkachse schwenkbar gelagert ist, so können die Stosselemente gegen den Zapfen drücken. Falls hingegen sowohl die beiden Anschläge, die Federn, die Stosselemente, die Spindel als auch der Zapfen am Sockelelement gelagert sind, so können die beiden Stosselemente gegen das Gegenstück am Halteelement drücken, in welchem der Zapfen drehbar gelagert ist. In diesem Fall sollte aber das Gegenstück am Halteelement eine derartige Form aufweisen, dass der Abstand von wenigstens einem der beiden Stosselemente zur Schwenkachse vergrössert wird, wenn das Halteelement von der Halteposition weggeschwenkt wird.

Die Stosselemente sowie das Element des Radiallagers, mit welchem die Stosselemente zusammenwirken, können unterschiedlich geformt sein. Es ist nicht erforderlich, dass eines oder beide der Stosselemente sowie das entsprechende Element des Radiallagers wie bei den oben beschriebenen Ausführungsbeispielen ebene Flächen aufweisen, welche gegenseitig verkippt werden, wenn das Halteelement von der Halteposition weg bewegt wird. Das eine oder beide Stosselemente sowie das entsprechende Element des Radiallagers können beispielsweise auch eine Ausbuchtung und Einbuchtung aufweisen. Wichtig an ihrer Form ist, dass wenigstens eines der Stosselemente von der Drehachse wegbewegt wird, wenn das Halteelement von der Halteposition weggeschwenkt wird. Durch diese Bewegung des oder der Stosselemente können eine oder mehrere Federn oder elastische Elemente zusammengedrückt oder auseinandergezogen werden. Dadurch kann bei einer Schwenkbewegung des Halteelements vom Vorderbacken Energie aufgenommen werden.

Bei beiden Ausführungsbeispielen besteht die Möglichkeit, dass zusätzlich eine Mechanik vorhanden ist, welche eine Sicherlieitsauslösung in Rückwärtsrichtung ermöglicht. In beiden Ausführungsbeispielen kann eine derartige Mechanik beispielsweise dadurch gegeben sein, dass das Halteelement nicht nur um die Schwenkachse am Sockelelement drehbar, sondern auch noch etwas um eine horizontale, im Wesentlichen in Skiquerrichtung ausgerichtete Achse schwenkbar gelagert ist. Dies kann beispielsweise dadurch erreicht werden, dass das Gegenstück, mit welchem das Halteelement am Zapfen gelagert ist, ein Wippen des Halteelements um eine horizontale, im Wesentlichen in Skiquerrichtung ausgerichtete Achse erlaubt. Dabei sollten die Stosselemente derart ausgebildet sein, dass sie das Halteelement in der Halteposition in einer vorgegebenen Ausrichtung um die horizontale, im Wesentlichen in Skiquerrichtung ausgerichtete Achse halten. Wenn eine nach oben gerichtete Kraft auf den Skischuh oder eine nach unten gerichtete Kraft auf den Vorderbacken oder den Ski wirkt, kann das Halteelement um die horizontale, im Wesentlichen in Skiquerrichtung ausgerichtete Achse geschwenkt werden, bis der Skischuh aus dem Vorderbacken gelöst wird. Während dieser Schwenkbewegung sollten die beiden Stosselemente auseinandergedrückt werden, damit der Vorderbacken Energie aufnehmen kann, bis es zu einer Sicherheitsauslösung in Rückwärtsrichtung kommt. Um dies zu ermöglichen, sollten beim ersten Ausführungsbeispiel die beiden seitlich angeordneten Stosselemente nicht nur in Skilängsrichtung ausgerichtete, vertikale, ebene Flächen aufweisen, sondern den Zapfen auch vorne und hinten etwas umgreifen, um den Zapfen vorne und hinten abzustützen. Dadurch werden die beiden Stosselemente auseinandergedrückt, wenn das Halteelement mit den beiden Stosselementen um die horizontale, im Wesentlichen in Skiquerrichtung ausgerichtete Achse gegenüber dem Zapfen geschwenkt wird. Im zweiten Ausführungsbeispiel hingegen ist keine Anpassung der beiden Stosselemente erforderlich, da sie aufgrund ihrer vertikalen Ausdehnung auseinandergedrückt werden, wenn das Halteelement um eine horizontale, im Wesentlichen in Skiquerrichtung ausgerichtete Achse gegenüber dem Zapfen geschwenkt wird.

Zusammenfassend ist festzustellen, dass ein Vorderbacken bereitgestellt wird, welcher sowohl eine optimal kontrollierte seitliche Sicherheitsauslösung ermöglicht als auch eine kompakte Bauweise zulässt.

## Patentansprüche

1. Vorderbacken (1, 51) für eine Skibindung (100), umfassend
a) ein Sockelelement (8, 58),
b) ein Radiallager (13, 63) mit einer Schwenkachse (4, 54), welche in einer im Wesentlichen vertikal ausgerichteten, in Skilängsrichtung verlaufenden Ebene angeordnet ist,
c) ein elastisches Element (11.1, 11.2, 61),
d) wenigstens zwei Stosselemente (12.1, 12.2, 56, 62), welche um das Radiallager (13, 63) angeordnet sind, und
e) ein Halteelement (2, 52) zum Halten eines Skischuhs (200) im Bereich einer Skischuhspitze, wobei das Halteelement (2, 52) durch das Radiallager (13, 63) um die Schwenkachse (4, 54) schwenkbar am Sockelelement (8, 58) gelagert ist und eine Halteposition zum Halten des Skischuhs (200) aufweist, wobei das Halteelement (2, 52) ausgehend von der Halteposition in Skiquerrichtung auf beide Seiten schwenkbar ist, wodurch eine seitliche Sicherheitsauslösung ermöglicht wird,
wobei der Vorderbacken (1, 51) ein Kopplungselement (7, 57) umfasst, welches länglich ausgebildet und in der Halteposition des Halteelements (2) mit seiner Längsachse in Skiquerrichtung ausgerichtet ist, und im Wesentlichen senkrecht zur Schwenkachse (4, 54) ausgerichtet und im Wesentlichen radial zum Radiallager (13, 63) und damit relativ zum Sockelelement (8, 58) und relativ zum Halteelement (2, 52) bewegbar ist,
f) wobei die wenigstens zwei Stosselemente (12.1, 12.2, 56, 62) über das Kopplungselement (7, 57) miteinander gekoppelt sind,
g) wobei ein erstes der wenigstens zwei Stosselemente (12.1, 12.2, 62) entlang dem Kopplungselement (2, 52) relativ zum Kopplungselement (2, 52) und radial zum Radiallager (13, 63) bewegbar gelagert ist und durch das erste elastische Element (11.1, 11.2, 61) in Richtung des Radiallagers (13, 63) drückbar ist, wodurch die über das Kopplungselement (7, 57) miteinander gekoppelten wenigstens zwei Stosselemente (12.1, 12.2, 56, 62) mit einer im Wesentlichen gleichen Kraft gegen das Radiallager (13, 63) gedrückt werden, und
h) wobei das Radiallager (13, 63) und wenigstens eines der wenigstens zwei Stosselemente (12.1, 12.2, 56) derart geformt sind und zusammenwirken, dass das Halteelement (2, 52) durch eine vom ersten elastischen Element (11.1, 11.2, 61) erzeugte und durch die Stosselemente (12.1, 12.2, 56, 62) gegen das Radiallager (13, 63) wirkende Kraft zur Halteposition drückbar ist.

2. Vorderbacken (1, 51) nach Anspruch 1, **dadurch gekennzeichnet, dass** das Kopplungselement (2, 52) in einer Ebene senkrecht zur Schwenkachse (4, 54) relativ zum Radiallager (13, 63) bewegbar ist.

3. Vorderbacken (1, 51) nach Anspruch 1 oder 2, **dadurch gekennzeichnet, dass** das erste elastische Element (11.1, 11.2, 61) ein erstes und ein zweites Ende aufweist, wobei das erste Ende des ersten elastischen Elements (11.1, 11.2, 61) weiter vom Radiallager (13, 63) entfernt angeordnet ist als das zweite Ende des ersten elastischen Elements (11.1, 11.2, 61), und wobei das erste Ende des ersten elastischen Elements (11.1, 11.2, 61) gegenüber dem Kopplungselement (7, 57) abgestützt ist, während das zweite Ende des ersten elastischen Elements (11.1, 11.2, 61) gegenüber dem ersten der wenigstens zwei Stosselemente (12.1, 12.2, 62) abgestützt ist, welches entlang dem Kopplungselement (7, 57) relativ zum Kopplungselement (7, 57) und radial zum Radiallager (13, 63) bewegbar gelagert ist.

4. Vorderbacken (1) nach einem der Ansprüche 1 bis 3, **dadurch gekennzeichnet, dass** ein zweites Stosselement (12.1, 12.2) der wenigstens zwei Stosselemente (12.1, 12.2) entlang dem Kopplungselement (7) relativ zum Kopplungselement (7) und radial zum Radiallager (13) bewegbar gelagert ist und dass der Vorderbacken (7) ein zweites elastisches Element (11.1, 11.2) umfasst, durch welches das zweite Stosselement (12.1, 12.2) gegen das Radiallager (13) drückbar ist.

5. Vorderbacken (1) nach Anspruch 4, **dadurch gekennzeichnet, dass** das zweite elastische Element (11.1, 11.2) ein erstes und ein zweites Ende aufweist, wobei das erste Ende des zweiten elastischen Elements (11.1, 11.2) weiter vom Radiallager (13) entfernt angeordnet ist als das zweite Ende des zweiten elastischen Elements (11.1, 11.2), und wobei das erste Ende des zweiten elastischen Elements (11.1, 11.2) gegenüber dem Kopplungselement (7) abgestützt ist, während das zweite Ende des zweiten elastischen Elements (11.1, 11.2) gegenüber dem zweiten Stosselement (12.1, 12.2) abgestützt ist, welches entlang dem Kopplungselement (7) relativ zum Kopplungselement (7) und radial zum Radiallager (13) bewegbar gelagert ist.

6. Vorderbacken (1) nach einem der Ansprüche 1 bis 5, **dadurch gekennzeichnet, dass**
a) das Radiallager (13) zwei Positionierstrukturen umfasst und das erste Stosselement (12.1, 12.2) und ein weiteres Stosselement (12.1, 12.2) der wenigstens zwei Stosselemente (12.1, 12.2) je eine Gegenstruktur zu einer der beiden Positionierstrukturen aufweisen, dass
b) sich das erste Stosselement (12.1, 12.2) und das weitere Stosselement (12.1, 12.2) mit der jeweiligen Gegenstruktur auf der entsprechenden Positionierstruktur befinden, wenn sich das Halteelement (2) in der Halteposition befindet, wodurch sich die wenigstens zwei Stosselemente (12.1, 12.2) in einem ersten Abstand zueinander befinden, und dass
c) das erste Stosselement (12.1, 12.2) und das weitere Stosselement (12.1, 12.2) mit der jeweiligen Gegenstruktur von der entsprechenden Positionierstruktur wegbewegt ist, wenn das Halteelement (2) von der Halteposition wegbewegt ist, wodurch sich die wenigstens zwei Stosselemente (12.1, 12.2) in einem Abstand zueinander befinden, welcher grösser als der erste Abstand ist, sodass das Halteelement (2) durch eine vom ersten elastischen Element (11.1, 11.2) bewirkte Kraft zur Halteposition drückbar ist.

7. Vorderbacken (1, 51) nach einem der Ansprüche 1 bis 6, **dadurch gekennzeichnet, dass** das wenigstens eine der wenigstens zwei Stosselemente (12.1, 12.2, 56) zusammen mit dem Halteelement (2, 52) um die Schwenkachse (4, 54) gegenüber dem Sockelelement (8, 58) schwenkbar ist, wobei das wenigstens eine der wenigstens zwei Stosselemente (12.1, 12.2, 56) und das Radiallager (13, 63) derart angeordnet sind, dass das wenigstens eine der wenigstens zwei Stosselemente (12.1, 12.2, 56) mit einem Bereich des Radiallagers (13, 63) zusammenwirkt, welcher in einem gleichen Winkel zur Schwenkachse (4, 54) wie das Sockelelement (8, 58) bleibt, wenn das Halteelement (2, 52) um die Schwenkachse (4, 54) geschwenkt wird.

8. Vorderbacken (1, 51) nach einem der Ansprüche 1 bis 7, **dadurch gekennzeichnet, dass** das Kopplungselement (7, 57) am Halteelement (2, 52) gelagert ist und ausgehend von der Halteposition seitlich mitschwenkbar ist, wenn das Halteelement (2, 52) ausgehend von der Halteposition in Skiquerrichtung auf eine Seite geschwenkt wird.

9. Vorderbacken (1) nach einem der Ansprüche 1 bis 8, **dadurch gekennzeichnet, dass** das Kopplungselement (7) zwei Anschläge (6.1, 6.2) aufweist, wobei ein Abstand zwischen den beiden Anschlägen (6.1, 6.2) verstellbar ist.

10. Vorderbacken (1) nach Anspruch 9, **dadurch gekennzeichnet, dass** durch Verstellen des Abstands zwischen den beiden Anschlägen (6.1, 6.2) eine Vorspannung des ersten elastischen Elements (11.1, 11.2) einstellbar ist.

11. Vorderbacken (1) nach einem der Ansprüche 1 bis 10, **dadurch gekennzeichnet, dass** das Kopplungselement (7) im Wesentlichen senkrecht zur Drehachse (4) durch eine Öffnung im Radiallager (13) geführt ist.

12. Vorderbacken (1, 51) nach einem der Ansprüche 1 bis 11, **dadurch gekennzeichnet, dass** eine Höhe des Halteelements (2, 52) gegenüber dem Sockelelement (8, 58) verstellbar ist.

13. Vorderbacken (1, 51) nach Anspruch 12, **dadurch gekennzeichnet, dass** das Radiallager (13, 63) zwei Elemente (2, 9, 52, 59) umfasst, welche koaxial zueinander verschiebbar sind, um die Höhe des Halteelements (2, 52) gegenüber dem Sockelelement (8, 58) zu verstellen.

## Claims

1. Front jaw (1, 51) for a ski binding (100), comprising
a) a base element (8, 58),
b) a radial bearing (13, 63) with a pivot axis (4, 54) which is arranged in an essentially vertically oriented plane running in the longitudinal direction of the ski,
c) an elastic element (11.1, 11.2, 61),
d) at least two buffer elements (12.1, 12.2, 56, 62), which are arranged around the radial bearing (13, 63), and
e) a retaining element (2, 52) for retaining a ski boot (200) in the region of a ski-boot toe, wherein the retaining element (2, 52) is mounted on the base element (8, 58) such that it can be pivoted about the pivot axis (4, 54) by the radial bearing (13, 63), and it has a retaining position for retaining the ski boot (200), wherein the retaining element (2, 52), starting from the retaining position, can be pivoted to both sides in the transverse direction of the ski, lateral safety release thus being possible,
wherein the front jaw (1, 51) comprises a coupling element (7, 57) which is of elongate design and, in the retaining position of the retaining element (2), has its longitudinal axis oriented in the transverse direction of the ski, and is oriented essentially perpendicularly to the pivot axis (4, 54) and can be moved essentially radially in relation to the radial bearing (13, 63) and thus relative to the base element (8, 58) and relative to the retaining element (2, 52),
f) wherein the at least two buffer elements (12.1, 12.2, 56, 62) are coupled to one another via the coupling element (7, 57),
g) wherein a first of the at least two buffer elements (12.1, 12.2, 62) is mounted for movement along the coupling element (2, 52) relative to the coupling element (2, 52) and radially in relation to the radial bearing (13, 63) and can be pushed in the direction of the radial bearing (13, 63) by the first elastic element (11.1, 11.2, 61), as a result of which the at least two buffer elements (12.1, 12.2, 56, 62), which are coupled to one another via the coupling element (7, 57), are pushed against the radial bearing (13, 63) by an essentially equal force, and
h) wherein the radial bearing (13, 63) and at least one of the at least two buffer elements (12.1, 12.2, 56) are formed, and interact, such that the retaining element (2, 52) can be pushed into the retaining position by a force generated by the first elastic element (11.1, 11.2, 61) and applied to the radial bearing (13, 63) by the buffer elements (12.1, 12.2, 56, 62).

2. Front jaw (1, 51) according to Claim 1, **characterized in that** the coupling element (2, 52) can be moved relative to the radial bearing (13, 63) in a plane perpendicular to the pivot axis (4, 54).

3. Front jaw (1, 51) according to Claim 1 or 2, **characterized in that** the first elastic element (11.1, 11.2, 61) has a first end and a second end, wherein the first end of the first elastic element (11.1, 11.2, 61) is further away from the radial bearing (13, 63) than the second end of the first elastic element (11.1, 11.2, 61), and wherein the first end of the first elastic element (11.1, 11.2, 61) is supported in relation to the coupling element (7, 57), whereas the second end of the first elastic element (11.1, 11.2, 61) is supported in relation to the first of the at least two buffer elements (12.1, 12.2, 62), said first buffer element being mounted for movement along the coupling element (7, 57) relative to the coupling element (7, 57) and radially in relation to the radial bearing (13, 63).

4. Front jaw (1) according to one of Claims 1 to 3, **characterized in that** a second buffer element (12.1, 12.2) of the at least two buffer elements (12.1, 12.2) is mounted for movement along the coupling element (7) relative to the coupling element (7) and radially in relation to the radial bearing (13), and **in that** the front jaw (7) comprises a second elastic element (11.1. 11.2), by means of which the second buffer element (12.1, 12.2) can be pushed against the radial bearing (13).

5. Front jaw (1) according to Claim 4, **characterized in that** the second elastic element (11.1, 11.2) has a first end and a second end, wherein the first end of the second elastic element (11.1, 11.2) is further away from the radial bearing (13) than the second end of the second elastic element (11.1, 11.2), and wherein the first end of the second elastic element (11.1, 11.2) is supported in relation to the coupling element (7), whereas the second end of the second elastic element (11.1, 11.2) is supported in relation to the second buffer element (12.1, 12.2), which is mounted for movement along the coupling element (7) relative to the coupling element (7) and radially in relation to the radial bearing (13).

6. Front jaw (1) according to one of Claims 1 to 5, **characterized in that**
a) the radial bearing (13) comprises two positioning structures, and the first buffer element (12.1, 12.2) and a further buffer element (12.1, 12.2) of the at least two buffer elements (12.1, 12.2) each have a counterpart structure to one of the two positioning structures, **in that**
b) the first buffer element (12.1, 12.2) and the further buffer element (12.1, 12.2) are located on the corresponding positioning structure by way of the respective counterpart structure when the retaining element (2) is located in the retaining position, as a result of which the at least two buffer elements (12.1, 12.2) are spaced apart from one another by a first distance, and **in that**
c) the first buffer element (12.1, 12.2) and the further buffer element (12.1. 12.2) have the respective counterpart structure moved away from the corresponding positioning structure when the retaining element (2) is moved away from the retaining position, as a result of which the at least two buffer elements (12.1, 12.2) are spaced apart from one another by a distance which is greater than the first distance, and therefore the retaining element (2) can be pushed into the retaining position by a force applied by the first elastic element (11.1, 11.2).

7. Front jaw (1, 51) according to one of Claims 1 to 6, **characterized in that** the at least one of the at least two buffer elements (12.1, 12.2, 56) can be pivoted about the pivot axis (4, 54), together with the retaining element (2, 52), in relation to the base element (8, 58), wherein the at least one of the at least two buffer elements (12.1, 12.2, 56) and the radial bearing (13, 63) are arranged such that the at least one of the at least two buffer elements (12.1, 12.2, 56) interacts with a region of the radial bearing (13, 63) which remains at an equal angle to the pivot axis (4, 54) as the base element (8, 58) when the retaining element (2, 52) is pivoted about the pivot axis (4, 54).

8. Front jaw (1, 51) according to one of Claims 1 to 7, **characterized in that** the coupling element (7, 57) is mounted on the retaining element (2, 52), and, starting from the retaining position, can be pivoted along laterally when the retaining element (2, 52), starting from the retaining position, is pivoted to one side in the transverse direction of the ski.

9. Front jaw (1) according to one of Claims 1 to 8, **characterized in that** the coupling element (7) has two stops (6.1, 6.2), wherein it is possible to adjust a distance between the two stops (6.1, 6.2).

10. Front jaw (1) according to Claim 9, **characterized in that** adjusting the distance between the two stops (6.1, 6.2) makes it possible to set prestressing of the first elastic element (11.1, 11.2).

11. Front jaw (1) according to one of Claims 1 to 10, **characterized in that** the coupling element (7) is guided through an opening in the radial bearing (13) in the direction essentially perpendicular to the axis of rotation (4).

12. Front jaw (1, 51) according to one of Claims 1 to 11, **characterized in that** it is possible to adjust a height of the retaining element (2, 52) in relation to the base element (8, 58).

13. Front jaw (1, 51) according to Claim 12, **characterized in that** the radial bearing (13, 63) comprises two elements (2, 9, 52, 59) which can be displaced coaxially in relation to one another in order to adjust the height of the retaining element (2, 52) in relation to the base element (8, 58).

## Revendications

1. Mâchoire avant (1, 51) pour une fixation de ski (100), comprenant
a) un élément de socle (8, 58),
b) un palier radial (13, 63) avec un axe de pivotement (4, 54), qui est disposé dans un plan orienté essentiellement verticalement, s'étendant dans la direction longitudinale du ski,
c) un élément élastique (11.1, 11.2, 61),
d) au moins deux éléments de butée (12.1, 12.2, 56, 62) qui sont disposés autour du palier radial (13, 63), et
e) un élément de retenue (2, 52) pour retenir une chaussure de ski (200) dans la région d'une pointe de chaussure de ski, l'élément de retenue (2, 52) étant supporté par le palier radial (13, 63) sur l'élément de socle (8, 58) de manière à pouvoir pivoter autour de l'axe de pivotement (4, 54) et présentant une position de retenue pour retenir la chaussure de ski (200), l'élément de retenue (2, 52) pouvant pivoter des deux côtés à partir de la position de retenue dans la direction transversale du ski, de sorte qu'une libération de sécurité latérale soit possible,
la mâchoire avant (1, 51) comprenant un élément d'accouplement (7, 57) qui est réalisé sous forme allongée et qui est orienté avec son axe longitudinal dans la direction transversale du ski dans la position de retenue de l'élément de retenue (2), et qui est orienté essentiellement perpendiculairement à l'axe de pivotement (4, 54) et peut être déplacé essentiellement radialement par rapport au palier radial (13, 63) et ainsi par rapport à l'élément de socle (8, 58) et par rapport à l'élément de retenue (2, 52),
f) les au moins deux éléments de butée (12.1, 12.2, 56, 62) étant accouplés l'un à l'autre par le biais de l'élément d'accouplement (7, 57),
g) un premier des au moins deux éléments de butée (12.1, 12.2, 62) étant supporté de manière déplaçable le long de l'élément d'accouplement (2, 52) par rapport à l'élément d'accouplement (2, 52) et radialement par rapport au palier radial (13, 63), et le premier élément élastique (11.1, 11.2, 61) pouvant être pressé dans la direction du palier radial (13, 63), de sorte que les au moins deux éléments de butée (12.1, 12.2, 56, 62) accouplés l'un à l'autre par le biais de l'élément d'accouplement (7, 57) soient pressés avec une force essentiellement identique contre le palier radial (13, 63), et
h) le palier radial (13, 63) et au moins l'un des au moins deux éléments de butée (12.1, 12.2, 56) étant formés et coopérant de telle sorte que l'élément de retenue (2, 52) puisse être pressé par une force générée par le premier élément élastique (11.1, 11.2, 61) et agissant par le biais des éléments de butée (12.1, 12.2, 56, 62) contre le palier radial (13, 63) vers la position de retenue.

2. Mâchoire avant (1, 51) selon la revendication 1, **caractérisée en ce que** l'élément d'accouplement (2, 52) peut être déplacé dans un plan perpendiculaire à l'axe de pivotement (4, 54) par rapport au palier radial (13, 63).

3. Mâchoire avant (1, 51) selon la revendication 1 ou 2, **caractérisée en ce que** le premier élément élastique (11.1, 11.2, 61) présente une première et une deuxième extrémité, la première extrémité du premier élément élastique (11.1, 11.2, 61) étant disposée plus loin du palier radial (13, 63) que la deuxième extrémité du premier élément élastique (11.1, 11.2, 61), et la première extrémité du premier élément élastique (11.1, 11.2, 61) étant supportée par rapport à l'élément d'accouplement (7, 57), tandis que la deuxième extrémité du premier élément élastique (11.1, 11.2, 61) est supportée par rapport au premier des au moins deux éléments de butée (12.1, 12.2, 62), qui est supporté de manière déplaçable le long de l'élément d'accouplement (7, 57) par rapport à l'élément d'accouplement (7, 57) et qui peut être déplacé radialement par rapport au palier radial (13, 63).

4. Mâchoire avant (1) selon l'une quelconque des revendications 1 à 3, **caractérisée en ce qu'**un deuxième élément de butée (12.1, 12.2) des au moins deux éléments de butée (12.1, 12.2) est supporté de manière déplaçable le long de l'élément d'accouplement (7) par rapport à l'élément d'accouplement (7) et radialement par rapport au palier radial (13) et **en ce que** la mâchoire avant (7) comprend un deuxième élément élastique (11.1, 11.2) par le biais duquel le deuxième élément de butée (12.1, 12.2) peut être pressé contre le palier radial (13).

5. Mâchoire avant (1) selon la revendication 4, **caractérisée en ce que** le deuxième élément élastique (11.1, 11.2) présente une première et une deuxième extrémité, la première extrémité du deuxième élément élastique (11.1, 11.2) étant disposée plus loin du palier radial (13) que la deuxième extrémité du deuxième élément élastique (11.1, 11.2), et la première extrémité du deuxième élément élastique (11.1, 11.2) étant supportée par rapport à l'élément d'accouplement (7), tandis que la deuxième extrémité du deuxième élément élastique (11.1, 11.2) est supportée par rapport au deuxième élément de butée (12.1, 12.2), lequel est supporté de manière déplaçable le long de l'élément d'accouplement (7) par rapport à l'élément d'accouplement (7) et radialement par rapport au palier radial (13).

6. Mâchoire avant (1) selon l'une quelconque des revendications 1 à 5, **caractérisée en ce que**
a) le palier radial (13) comprend deux structures de positionnement et le premier élément de butée (12.1, 12.2) et un élément de butée supplémentaire (12.1, 12.2) des au moins deux éléments de butée (12.1, 12.2) présentent à chaque fois une structure conjuguée à l'une des deux structures de positionnement, **en ce que**
b) le premier élément de butée (12.1, 12.2) et l'élément de butée supplémentaire (12.1, 12.2) se trouvent avec la structure conjuguée respective sur la structure de positionnement correspondante lorsque l'élément de retenue (2) se trouve dans la position de retenue, de sorte que les au moins deux éléments de butée (12.1, 12.2) se trouvent à une première distance l'un de l'autre, et **en ce que**
c) le premier élément de butée (12.1, 12.2) et l'élément de butée supplémentaire (12.1, 12.2) sont déplacés avec la structure conjuguée respective à l'écart de la structure de positionnement correspondante lorsque l'élément de retenue (2) est écarté de la position de retenue, de sorte que les au moins deux éléments de butée (12.1, 12.2) se trouvent à une distance l'un de l'autre supérieure à la première distance, de sorte que l'élément de retenue (2) puisse être pressé par une force provoquée par le premier élément élastique (11.1, 11.2) vers la position de retenue.

7. Mâchoire avant (1, 51) selon l'une quelconque des revendications 1 à 6, **caractérisée en ce qu'**au moins l'un des au moins deux éléments de butée (12.1, 12.2, 56) peut pivoter conjointement avec l'élément de retenue (2, 52) autour de l'axe de pivotement (4, 54) par rapport à l'élément de socle (8, 58), l'au moins un des au moins deux éléments de butée (12.1, 12.2, 56) et le palier radial (13, 63) étant disposés de telle sorte que l'au moins un des au moins deux éléments de butée (12.1, 12.2, 56) coopère avec une région du palier radial (13, 63) qui reste au même angle par rapport à l'axe de pivotement (4, 54) que l'élément de socle (8, 58) lorsque l'élément de retenue (2, 52) est pivoté autour de l'axe de pivotement (4, 54).

8. Mâchoire avant (1, 51) selon l'une quelconque des revendications 1 à 7, **caractérisée en ce que** l'élément d'accouplement (7, 57) est supporté sur l'élément de retenue (2, 52) et peut pivoter latéralement conjointement à partir de la position de retenue lorsque l'élément de retenue (2, 52) est pivoté vers un côté à partir de la position de retenue dans la direction transversale du ski.

9. Mâchoire avant (1) selon l'une quelconque des revendications 1 à 8, **caractérisée en ce que** l'élément d'accouplement (7) présente deux butées (6.1, 6.2), une distance entre les deux butées (6.1, 6.2) pouvant être réglée.

10. Mâchoire avant (1) selon la revendication 9, **caractérisée en ce qu'**une précontrainte du premier élément élastique (11.1, 11.2) peut être ajustée par réglage de la distance entre les deux butées (6.1, 6.2).

11. Mâchoire avant (1) selon l'une quelconque des revendications 1 à 10, **caractérisée en ce que** l'élément d'accouplement (7) est guidé essentiellement perpendiculairement à l'axe de rotation (4) à travers une ouverture dans le palier radial (13).

12. Mâchoire avant (1, 51) selon l'une quelconque des revendications 1 à 11, **caractérisée en ce qu'**une hauteur de l'élément de retenue (2, 52) par rapport à l'élément de socle (8, 58) peut être réglée.

13. Mâchoire avant (1, 51) selon la revendication 12, **caractérisée en ce que** le palier radial (13, 63) comprend deux éléments (2, 9, 52, 59) qui peuvent être déplacés coaxialement l'un par rapport à l'autre afin de régler la hauteur de l'élément de retenue (2, 52) par rapport à l'élément de socle (8, 58).
